# EUROPÄISCHE PATENTSCHRIFT

(11) **EP 1 366 225 B1**
(45) Veröffentlichungstag und Bekanntmachung des Hinweises auf die Patenterteilung: **13.07.2005**
(21) Anmeldenummer: 01270643.8
(22) Anmeldetag: 22.11.2001
(51) Int. Cl.: D03C 1/14, D03C 3/32, D03D 51/02

(54) **ANTRIEBSANORDNUNG FÜR EINE WEBMASCHINE UND FACHBILDEMASCHINE**
DRIVE ARRANGEMENT FOR A WEAVING LOOM AND SHEDDING MACHINE
ENSEMBLE D'ENTRAINEMENT POUR UN METIER A TISSER ET UN MECANISME DE FORMATION DE LA FOULE

(30) Priorität: 12.12.2000 DE 10061717
(43) Veröffentlichungstag der Anmeldung: 03.12.2003
(62) Teilanmeldung aus: 04021755.6
(73) Patentinhaber: LINDAUER DORNIER GESELLSCHAFT M.B.H, 88129 Lindau (DE)
(72) Erfinder: KRUMM, Valentin, 88138 Hergensweiler (DE); VON ZWEHL, Dietmar, 88147 Achberg (DE); Lehmann, Michael, 88079 Kressbronn (DE); MAYER, Dieter, 88239 Wangen (DE)
(86) Internationale Anmeldenummer: PCT/DE2001/004412
(87) Internationale Veröffentlichungsnummer: WO 2002/048438

(56) Entgegenhaltungen:
- EP-A- 0 726 345
- EP-A- 0 893 525
- EP-A- 1 048 769
- WO-A-98/31856
- BE-A- 1 000 678
- DE-A- 19 535 333
- US-A- 5 642 757

## Beschreibung

Die Erfindung betrifft eine Antriebsanordnung für eine Webmaschine und Fachbildemaschine mit Mitteln zur Kompensation von Drehzahlschwankungen des Antriebs der Web- und Fachbildemaschine.

Aus der EP-A 0 726 345 ist ein Antrieb bekannt, der über Übertragungselemente auf eine Hauptantriebswelle, welche mit einem Schaltzahnrad versehen ist, wirkt.
Das Schaltzahnrad ist in einer ersten Position sowohl mit einem Zahnrad wenigstens für einen Antrieb der Weblade einer Webmaschine als auch mit einem Zahnrad wenigstens für den Antrieb von Fachbildemitteln im Eingriff und wobei das Schaltzahnrad in einer zweiten Position nur mit einem der beiden Zahnräder in Eingriff steht.

Aus der WO 98/31856 ist ein Antrieb für eine Webmaschine bekannt, dessen Antrieb koaxial zur Hauptantriebswelle angeordnet und direkt mit dieser verbunden ist. Die Hauptantriebswelle der Webmaschine ist durch ein hydraulisches oder pneumatisches Verstellsystem so in eine Richtung verschiebbar, dass der Antrieb nur auf die Fachbildeeinrichtung erfolgt.
Ferner ist die Hauptantriebswelle durch das Motorenfeld hindurch so in die andere Richtung verschiebbar, dass der Antrieb sowohl für die Weblade, gegebenenfalls für die Greifer als auch für die Fachbildeeinrichtung wirksam ist; d.h. diese Position der Hauptantriebswelle ist die Position für den laufenden Webbetrieb.

Die vorgenannten Lösungen gehen von einem Zentralantrieb sowie von einer formschlüssigen Verbindung von Webmaschine und Fachbildemaschine im Webbetrieb aus. Damit werden alle Wechselmomente über die Hauptantriebswelle oder zumindest über Abschnitte derselben übertragen. Die folglichen Torsionen verursachen auf die Gesamtkonstruktion übertragende Schwingungen, die zu Beeinträchtigungen der Webqualität führen können, sowie einen hohen Stromverbrauch des Antriebsystems als auch eine hohe Ausfallhäufigkeit der Gesamtmaschine zur Folge haben.

Ferner ist die formschlüssige Verbindung zwischen Webmaschine und Fachbildemaschine verschleiss- und verlustbehaftet.
Auch für die Auslegung des Antriebs gestalten sich die vorgenannten Lösungen ungünstig, weil die formschlüssige Verbindung zwischen der Webmaschine und der Fachbildemaschine immer deren gleichzeitigen Start erfordert. So wird zur Vermeidung von Anlaufstellen im Gewebe eine sehr hohe Startdynamik erforderlich, die, bezogen auf ihre Momentenentwicklung, extrem trägheitsarme Motoren (Antriebe) erfordert. Solche Antriebe haben dann in den meisten Fällen ein für den Dauerbetrieb unzureichendes thermisches Moment (Nennmoment), so dass sie fremdgekühlt werden müssen, zumeist mit Öl oder Wasser.
Ein weiterer Nachteil ist, dass die in den bekannten Lösungen vorgesehenen Verstellmechanismen für das Schaltzahnrad bzw. für die Hauptantriebswelle zusätzlich Verschleisskomponenten sind, die außerdem einen zusätzlichen Wartungsaufwand bedeuten.

Aus der EP 0 893 525 A1 ist bereits eine Antriebsanordnung für eine Webmaschine bekannt, welche Antriebsanordnung eine Webmaschine mit einem Antriebsmotor als Hauptmotor oder Nebenmotor, eine Fachbildemaschine mit einem Antriebsmotor entsprechend als Nebenmotor oder Hauptmotor und eine Steuereinrichtung umfasst.
Die Steuereinrichtung ist ausgelegt, einer Regelstrategie zu folgen, um den Nebenantrieb bezüglich dem Hauptantrieb mit synchroner bzw. vor- oder nacheilender Winkelposition zu betreiben. Die EP 0 893 525 A1 offenbart nicht, wie bei einer solchen Antriebsanordnung Schwankungen der Drehzahl des Antriebs der Fachbilde- und Webmaschine, bezogen auf die Hauptwelle der Webmaschine und die Antriebswelle der Fachbildemaschine, weitestgehend kompensiert werden können.

Aus der DE 44 36 424 A1 ist ferner ein Verfahren zum Antreiben einer Webmaschine bekannt, wonach die Webmaschinenhauptwelle mit Hilfe wenigstens eines koaxial mit der Hauptwelle verbundenen elektromotorischen Antriebs gedreht wird.
Der elektromotorische Antrieb ist an ein Stromnetz angeschlossen und steht mit einer Steuereinheit in Wirkverbindung.
Der Antrieb wird von der Steuereinheit, vorzugsweise durch sinusförmige Steuersignale, die in der Steuereinheit erzeugt werden, betätigt, und zwar derart, dass die Hauptwelle während einer entsprechenden Umdrehung von dem elektromotorischen Antrieb mit veränderlicher Dreh- oder Winkelgeschwindigkeit beschleunigt oder verzögert gedreht wird.
Der elektromotorische Antrieb ist dabei ein Gleichstromantrieb, der so betätigt wird, dass dieser zeitweise als Gleichstrommotor und zeitweise als Gleichstromgenerator arbeitet.
Im Falle, dass der Antrieb als Gleichstrommotor arbeitet, wird er mit Energie aus dem Stromverteilungsnetz gespeist und im Falle, dass der Antrieb als Gleichstromgenerator arbeitet, wird die von dem Antrieb erzeugte elektrische Energie in das Stromversorgungsnetz zurückgespeist.

Dadurch, dass gemäß vorbekanntem Stand der Technik die Webmaschine und die Fachbildemaschine beim Start im wesentlichen synchron betrieben werden, muss eine relativ hohe Gesamtantriebsenergie in der Startphase aus dem Stromnetz zur Verfügung gestellt werden.
Dieser Umstand hat sowohl Gültigkeit für Webmaschinen, die mit wenigstens einem Hauptantriebsmotor ausgerüstet sind und wobei der Antrieb für die Fachbildemaschine von der Hauptantriebswelle der Webmaschine abgeleitet ist, als auch Gültigkeit für Webmaschinen, die mit der Antriebsanordnung nach der EP 0 893 525 A1 versehen sind.

Aufgabe der Erfindung ist es, in einer Antriebsanordnung, welche den separaten Betrieb von Webmaschine und Fachbildemaschine gestattet, die Drehzwahlschwankungen des Antriebs sowohl von der Web- als auch von der Fachbildemaschine, bezogen auf die Antriebswelle der jeweiligen Maschine, weitestgehend zu kompensieren und die Startphase von Web- und Fachbildemaschine so zu gestalten, dass die aus dem Versorgungsnetz entnommene Energie sowie auch die zu installierende Antriebsleistung möglichst klein gehalten wird.

In den nachfolgenden Ausführungen wird der Begriff "laufender Betrieb" verwendet. Er bezeichnet den Betrieb einer Maschine bzw. eines Maschinensystems ab abgeschlossenem Hochlauf bis hin zur Einleitung des Wiederstillsetzens. Erfolgt der laufende Betrieb von Web- und/oder Fachbildemaschine mit Gewebe, so handelt es sich um Webbetrieb; der Begriff "Webbetrieb" ist also durch den Begriff "laufender Betrieb" umschlossen.

Erfindungsgemäß wird die Aufgabe durch die Merkmale des Patentanspruchs 1 gelöst. Dabei ist die Antriebswelle der Fachbildemaschine mit zusätzlichen auf diese Antriebswelle wirkenden Schwungmassen versehen, welche im einfachsten Fall als mit der Antriebswelle verbundene rotationssymmetrische Körper homogener Dichte ausgeführt sind , so dass sie die Drehzahlschwankungen des Antriebs der Fachbildemaschine, bezogen auf die Antriebswelle, weitestgehend kompensieren, d.h. den Quotienten aus maximalem und minimalem Augenblickswert des Massenträgheitsmomentes stark verkleinern. Diese zusätzlichen auf die Antriebswelle wirkenden Schwungmassen bewirken gemäß dem Drehimpulserhaltungssatz eine weitaus geringere natürliche Drehzahlpendelung an der Antriebswelle der Fachbildemaschine. Dadurch verringern sich dementsprechend im laufenden Betrieb die notwendigen positiven und negativen Beschleunigungsmomente für die Drehzahl- bzw. Lageregelung der Fachbildemaschine, womit sich wiederum das notwendige thermische Bemessungsmoment (Nennmoment) des Antriebsmotors als auch die Stromaufnahme des Antriebs aus dem speisenden Netz verringern.
Zusätzlich entlastend für den Antriebsmotor wirkt im laufenden Betrieb, dass es mit der Aufhebung der Lagesynchronität zwischen Fachbildemaschine und Webmaschine außerhalb der kritischen Maschinenwinkelbereiche möglich ist, die natürliche Pendelung an der Antriebswelle der Fachbildemaschine entsprechend Drehimpulserhaltungssatz zuzulassen. So werden die Lastmomente an der Antriebswelle nur durch die Kettfäden, durch die reibungsbedingten Verluste sowie durch die Regelung auf die geforderte Betriebsdrehzahl für den anschließenden kritischen Maschinenwinkelbereich gebildet.

Grundlage der Lösung der Aufgabe ist des weiteren, dass die bereits genannte Aufhebung der Lagesynchronität zwischen Fachbilde- und Webmaschine eine Entkopplung beider Hochlaufverhalten nach DE-Patentanmeldung 100 53 079 insofern gestattet, als zunächst die Fachbildemaschine gestartet und vergleichsweise langsam auf Betriebsdrehzahl beschleunigt wird, um mit der später startenden, vergleichsweise schnell beschleunigten Webmaschine rechtzeitig vor deren erstem Blattanschlag drehzahl- und lagemäßig in den für den laufenden Betrieb, insbesondere Webbetrieb, zulässigen Toleranzen zusammengeführt zu werden.
Entsprechend umgekehrt ist auch ein gegenüber der Webmaschine langsameres Wiederabbremsen der Fachbildemaschine auf Stillstand möglich. Siehe hierzu ebenfalls DE-Patentanmeldung 100 53 079.
So können die erforderlichen Beschleunigungs- und Bremsmomente für den Antrieb der Fachbildemaschine reduziert werden; deswegen und aufgrund der vorgenannten Freiheitsgrade in der Bewegung im laufenden Betrieb muß das Verhalten des Antriebsmotors der Fachbildemaschine nicht dynamisch optimiert werden, sondern kann verbrauchsoptimiert ausgelegt sein.
Von der Fachbildemaschine entlastet, kann andererseits- zusätzlich begünstigt durch den so leichter werdenden Aufbau entsprechender Getriebestufen der Webmaschine - der Antrieb an der Hauptantriebswelle der Webmaschine nunmehr kleiner ausgeführt werden. Das insbesondere für den Startvorgang erforderliche Beschleunigungsmoment verringert sich.

Erfindungsgemäß ist hier aber vorgesehen, die Hauptantriebswelle mit zusätzlichen, auf sie wirkenden Schwungmassen zu versehen, welche im einfachsten Fall als rotationssymmetrische Körper homogener Dichte ausgeführt sind , so dass sie die Drehzahlschwankungen des Antriebs der Webmaschine, bezogen auf die Hauptantriebswelle, weitestgehend kompensieren, d.h. den Quotienten aus maximalem und minimalem Augenblickswert des Massenträgheitsmomentes stark verkleinern. Zwar erhöhen diese Zusatzmassen wiederum das erforderliche Beschleunigungsmoment, haben aber die gleichen positiven Wirkungen auf die Antriebsauslegung wie bei der Fachbildemaschine. Darüber hinaus reduziert die Aufteilung der Zusatzmassen auf beide Seiten der Webmaschinenhauptantriebswelle das Auftreten der durch die Torsion der Hauptantriebswelle verursachten Schwingungen und der mit ihnen verbundenen oben genannten Nachteile.

Erfolgt die Wirkung von Zusatzmassen, vorzugsweise ausgebildet als rotationssymmetrische, gleichmäßig masseverteilte Körper homogener Dichte, auf die Hauptantriebswelle der Webmaschine bzw. die Antriebswelle der Fachbildemaschine über Ausgleichsgetriebe, so ist, bezogen auf die entsprechende Welle, außer der teilweisen auch die vollständige Kompensation der Drehzahlschwankungen des Antriebs möglich. Die Auslegung eines solchen Ausgleichsgetriebes, auch verbunden mit der gezielten Reduzierung der Maschinenschwingungen, erfolgt nach mathematischen Regeln, die bekanntermaßen in der Fachliteratur ausführlich dokumentiert sind.

Zur Lösung der Aufgabe ist darüber hinaus erfindungsgemäß vorgesehen, den gegenüber der Webmaschine vorgezogenen Start der Fachbildemaschine so zu gestalten, dass der nachfolgende Start der Webmaschine einerseits durch den Antrieb der Fachbildemaschine und andererseits durch die der Fachbildemaschine mitgeteilte kinetische Energie unterstützt wird.
Dabei ist ein für den Stillstandsbetrieb geeigneter Antrieb der Fachbildemaschine derart zugeordnet, dass sein Stator oder sein Rotor formschlüssig und vorzugsweise koaxial oder über Getriebe mit der Hauptantriebswelle der Webmaschine verbunden ist, während umgekehrt sein Rotor bzw. Stator formschlüssig und vorzugsweise koaxial oder über Getriebe mit der Antriebswelle der Fachbildemaschine verbunden ist. Weiterhin ist eine Möglichkeit der Festbremsung bzw. Arretierung der Hauptantriebswelle der Webmaschine derart gegeben, dass die Antriebswelle der Fachbildemaschine frei beweglich bleibt. Für den zuerst erfolgenden Hochlauf der Fachbildemaschine wird der oben beschriebene Antrieb bestromt, während gleichzeitig die Hauptantriebswelle der Webmaschine festgebremst bleibt. So dient die Kraftwirkung zwischen Stator und Rotor des Antriebes, d.h. das Drehmoment, dem Hochlauf der Fachbildemaschine. Die Fachbildemaschine wird dabei vorzugsweise bis auf eine Drehzahl oberhalb jener zum Webbetrieb erforderlichen Drehzahl beschleunigt, da ihr für den anschließenden Start der Webmaschine ein Teil ihrer kinetischen Energie wieder entzogen wird. Zum Start der Webmaschine wird die Festbremsung bzw. Arretierung ihrer Hauptantriebswelle gelöst; gleichzeitig wird der Antrieb der Fachbildemaschine so bestromt, dass - im Falle von Drehstrommotoren - das momentenbildende Drehfeld je nach Motorentyp entweder eine, von der Drehzahl der Fachbildemaschine ausgehend, schnell abnehmende oder von vornherein auf sehr kleine Werte bzw. 0Hz gesetzte Frequenz besitzt. Hierbei ist zu beachten, dass die Frequenz des Drehfeldes sich über die Drehzahldifferenz zwischen Stator und Rotor definiert. D.h. das Drehfeld ist im Falle einer Synchronisation bei einer Frequenz 0Hz bestrebt, die Drehzahlfrequenz zwischen Stator und Rotor auf 0rads⁻¹ zu reduzieren bzw. auf 0rads⁻¹ zu halten.
So wird die Webmaschine mit einem Drehmoment beaufschlagt, welches bestrebt ist, es auf die Fachbildemaschine drehzahlmäßig aufzusynchronisieren. Daneben kann jedoch ein weiterer, der Webmaschine direkt zugeordneter Antrieb vorhanden sein, der den Hochlauf der Webmaschine unterstützt und hierzu entsprechend steuerungstechnisch mit dem Antrieb der Fachbildemaschine abgestimmt ist. Im laufenden (Web-)Betrieb kompensiert dieser Antrieb vorrangig die Verluste (durch Reibung, Vortuch usw.) des (Web-)Prozesses durch entsprechende Energiezufuhr, während der Antrieb der Fachbildemaschine vorrangig als berührungslose Kupplung zwischen Webmaschine und Fachbildemaschine fungiert, d.h. deren lagesynchronen Betrieb sicherstellt.
Der Bremsvorgang verläuft entsprechend umgekehrt zum Startvorgang.
Grundsätzlich können auch Nicht-Drehstrommotore verwendet werden, deren Momentensteuerung bzw. -regelung hierzu auf die zuvor beschriebenen Abläufe abgestimmt werden.

Aus der Verringerung der Spitzenmomente, d.h. der Vergleichsmäßigung des Lastverhaltens sowie der Verringerung der notwendigen Beschleunigungs- und
Bremsmomente, ergeben sich die genannten Vorteile nicht nur für die Antriebsmotore von Web- und Fachildemaschine, sondern auch bei der Dimensionierung des Stellgliedes bzw. Umrichters des jeweiligen Antriebs.

Gewebe mit stark wechselnder Bindung je Rapport können kettfadenabhängig von Zyklus zu Zyklus stark unterschiedliche Lastmomente verursachen (ein Zyklus ist hierbei eine volle Drehung der Webmaschinenhauptwelle von Webblattanschlag zu Webblattanschlag).
Um den Momentenbedarf auch über den gesamten Rapport zu vergleichmäßigen, wird eine Drehzahldifferenz zwischen Zyklen unterschiedlicher Bindung zugelassen. Die Webmaschine muss dabei - zwecks Synchronität zur Fachbildemaschine im kritischen Maschinenwinkelbereich - dieser Drehzahlschwankung sinngemäß folgen, wodurch Unterschiede in der kinetischen Energie des Webblattes im kritischen Maschinenwinkelbereich möglich sind.
Der Forderung nach gleichbleibender Qualität des Schussanschlages durch das Webblatt kommt die an sich bekannte Trennung der Antriebe für Fachbildemaschine und Webmaschine nach, indem die genannten Unterschiede in der kinetischen Energie des Webblattes durch eine entsprechende, maschinenwinkelbezogene Verschiebung des Fachschlusses kompensiert werden.
Die Verschiebung des Fachschlusses zur Beeinflussung des Schussanschlages lässt sich vorteilhaft auch für Gewebe nutzen, die, zumeist schussfadenbedingt, wechselnde Betriebsdrehzahlen erfordern.
Bei der erfindungsgemäßen Ausführung gemäß Anspruch 23 lässt sich die Verschiebung des Fachschlusses dadurch erreichen, dass zwischen Stator und Rotor des Antriebes der Fachbildemaschine durch entsprechende Bestromung ein Drehmoment erzielt wird, dass keine synchronisierende, d.h. kuppelnde sondern eine abstoßende Wirkung zur Bildung einer Differenzgeschwindigkeit besitzt. Auch das kurzzeitige Abschalten (Strom = 0) dieses Antriebes kann für die Winkelverschiebung zwischen Web- und Fachbildemaschine angewandt werden.

Eine weitere vorteilhafte Ausgestaltung der Erfindung besteht darin, den Antrieb für die Webmaschine auf beide Maschinensseiten aufzuteilen oder gegebenenfalls segmentiert, über die Gesamtlänge der Hauptantriebswelle verteilt, anzuordnen. In beiden Fällen kann durch die Möglichkeit der differenzierten Ansteuerung der Teilantriebe einer insbesondere wechselnden Verdrehung der Hauptantriebswelle und den damit verbundenen Schwingungen aktiv entgegengewirkt werden.
Ferner besteht die Möglichkeit, die Zwischenkreise der Stellglieder/Umrichter der Fachbildemaschine und der Webmaschine zu verbinden. So kann die Rückspeiseenergie des einen Antriebs als Nutzenergie für den jeweils anderen Antrieb genutzt werden. Dies bietet auch Vorteile für die Netzbelastung während des Webmaschinenstarts.
Die Optimierung der gegenseitigen Energieversorgung von Fachbildemaschine und Webmaschine wird dabei durch entsprechende Gestaltung der Freiheitsgrade der Bewegung im unkritischen Maschinenwinkelbereich sowie durch entsprechende Gestaltung des Massenträgheitsmomentverlaufes von Webmaschine und Fachbildemaschine zueinander und durch demgemäße Auslegung der oben genannten Zusatzmassen herbeigeführt. Diese Maßnahmen machen zur Minimierung und Vergleichmäßigung der Leistungsaufnahme aus dem speisenden Netz auch dann Sinn, wenn oben genannter gemeinsamer Zwischenkreis nicht vorgesehen wird. Insgesamt ergeben sich aus antriebstechnischer Sicht folgende Vorteile:
- geringere Stromaufnahme zum Betrieb der Gesamtmaschine (Webmaschine und Fachbildemaschine) gegenüber den vorbekannten Lösungen und
- durch Reduzierung der thermischen Bemessungsmomente ergibt sich bei gleicher Nutzleistung weitaus eher die Möglichkeit zum Wegfall einer Zusatzkühlung für die Antriebsmotoren als für jenen bei den Lösungen nach dem Stand der Technik.
- Durch die Zusatzmassen an Web- und Fachbildemaschine steigt die innere kinetische Energie der Maschinen und damit die Unempfindlichkeit gegen schwache bzw. schwankende elektrische Versorgungsnetze im laufenden Betrieb. Insbesondere trifft dies auf die erfindungsgemäßen Ausführungen gemäß Anspruch 1 und 23 zu, da hier zudem die als Kupplung zwischen Web- und Fachbildemaschine fungierenden Antriebe mit geringem Leistungsbedarf den Synchronlauf von Web- und Fachbildemaschine aufrechterhalten, wobei im Falle der Anordnung gemäß Anspruch 23 der Webmaschinenantrieb als speisender Generator selbst bei totalem Netzausfall über einen Teil der kinetischen Energie von Web- und Fachbildemaschine die notwendige Leistung für den als Kupplung fungierenden Antrieb der Fachbildemaschine aufbringen kann.
   Die Anordnungen gemäß Anspruch 1 oder 23 erlauben darüber hinaus auch in der Start- und damit in der Bremsphase eine höhere Unempfindlichkeit gegenüber schwachen bzw. schwankenden elektrischen Versorgungsnetzen, da für den kritischen Webmaschinenstart die kinetische Energie der Fachbildemaschine mit genutzt wird; so wird z.B. bei Unterspannung im Versorgungsnetz die Fachbildemaschine auf eine höhere Drehzahl beschleunigt, so dass sie mit ihrer höheren kinetischen Energie die geringere Energiebereitstellung durch das Versorgungsnetz kompensiert.

Die Erfindung wird nachfolgend anhand von Ausführungsbeispielen näher erläutert.
Es zeigen:
- Figur 1: eine Antriebsanordnung in schematischer Darstellung für eine Webmaschine mit drehfest auf deren Hauptantriebswelle angeordneten Schwungmassen,
- Figur 2: eine Antriebsanordnung in schematischer Darstellung für eine Fachbildemaschine mit drehfest auf deren Antriebswelle angeordneter Schwungmasse,
- Figur 3: eine auf eine drehangetriebene Welle koppelbare Schwungmasse,
- Figur 4: eine Antriebsanordnung für Webmaschinen mit einem ersten und einem zweiten Teilantrieb,
- Figur 5: eine von der Antriebsanordnung für Webmaschinen gemäß Figur 5 verschiedene Anordnung,
- Figur 6: eine Antriebsanordnung für Webmaschinen mit einem Antrieb und zwei über zusätzliche Antriebe wirkende Schwungmassen.

In Figur 1 wird die Hauptantriebswelle 1.8 einer Webmaschine von einem Antriebsmotor 1 bewegt, der aus Stator 1.2, Rotor 1.3 sowie der integrierten Bremse 1.1 besteht, wobei letztere im Normalfall nur die Funktion einer Haltebremse für den Maschinenstillstand erfüllt. Rotor und Hauptantriebswelle sind über die Kupplung 1.4 fest miteinander gekuppelt. Auf der Hauptantriebswelle sind ferner die Zahnräder 1.6 und 1.9 fest montiert, welche wiederum mit den Zahnrädern 1.7 bzw. 1.10 im Eingriff stehen. 1.6 und 1.7 sowie 1.9 und 1.10 repräsentieren so die linke bzw. die rechte Getriebeseite einer Webmaschine. Ebenfalls fest montiert auf der Hauptantriebswelle 1.8 sind die zusätzlichen Schwungmassen 1.5 und 1.11, welche vornehmlich der Kompensation der Drehzahlschwankungen des Antriebs der Webmaschine dienen.
Mit einem separaten Antriebsmotor 2 wird gem. Figur 2 die Antriebswelle 2.8 einer symbolisch dargestellten Fachbildemaschine betrieben. Dieser Antriebsmotor besteht aus Stator 2.2 und aus Rotor 2.3 sowie aus der integrierten Bremse 2.1, wobei letztere im Normalfall nur die Funktion einer Haltebremse für den Maschinenstillstand erfüllt. Der Rotor 2.3 und die Antriebswelle 2.8 sind über die Kupplung 2.4 fest miteinander gekuppelt. Auf der Antriebswelle ist ferner das Zahnrad 2.6 fest montiert, welches wiederum mit dem Zahnrad 2.7 in Eingriff steht. 2.6 und 2.7 repräsentieren so das Getriebe der Fachbildemaschine. Ebenfalls fest montiert auf der Antriebswelle 2.8 ist die zusätzliche Schwungmasse 2.5, welche vornehmlich der Kompensation der Drehzahlschwankungen des Antriebs der Fachbildemaschine dient.
Das Symbol M bedeutet, dass die Bremsen 1.1 bzw. 2.1. ein Stillsetzen der jeweiligen Maschine gegen "Masse", d.h. in Bezug auf Maschinenrahmen bzw. Erdboden, bewirken. Zur besseren Veranschaulichung sind in den Figuren 1 und 2 außer 1.1, 1.3, 1.4 ;1.8 und 2.8 alle Komponenten der Ausführungsbeispiele im Schnitt dargestellt.

Figur 3 zeigt eine Schwungmasse 4.4, die bezüglich der Welle 4.1 mittels einer aus den Teilen 4.2 und 4.3 bestehenden berührungslosen Kupplung gekoppelt bzw. entkoppelt werden kann. Anstelle der Kupplung kann auch ein für Stillstandsbetrieb geeigneter Motor eingesetzt werden, wobei dann 4.2 der Stator und 4.3 der Rotor (=Prinzip des Außenläufermotors) oder 4.3 der Stator und 4.2 der Rotor sein kann. Vorzugsweise unter Verwendung eines Motors kann dabei unter Einsatz eines geeigneten Stellgliedes (z.B. Umrichter) das zwischen 4.2 und 4.3 wirkende Drehmoment gesteuert bzw. geregelt werden. Auf diese Weise kann die Torsion der Welle 4.1 reduziert und/oder vergleichmäßigt werden, wodurch auch Schwingungen auf der Welle reduziert und ihre Laufruhe verbessert werden. Weiterhin besteht bei Einsatz eines Motors auch die Möglichkeit, den Hochlauf sowie das Stillsetzen (= Abbremsen bis zum Stillstand) einer mit 4.1 formschlüssig verbundenen Arbeitsmaschine (Web- und/oder Fachbildemaschine) vorzunehmen oder einen anderen Antrieb hierbei zu unterstützen. Für den Hochlauf wird bei vorzugsweise festgebremster Arbeitsmaschine (und damit festgebremster Welle 4.1; siehe Haltebremse 4.5) der aus 4.2 und 4.3 bestehende Motor 4 so bestromt, dass mittels seines elektrisch erzeugten Drehmomentes eine Beschleunigung der Schwungmasse 4.4 auf eine Zieldrehzahl ω₄₁ erfolgt. Anschließend wird die Bremse 4.5 der Arbeitsmaschine geöffnet und Motor 4 so bestromt, dass sein elektrisch erzeugtes Drehmoment eine Reduzierung der Differenzdrehzahl zwischen Schwungmasse 4.4 und Welle 4.1 auf Orads⁻¹ anstrebt. Hierbei findet ein Energieausgleich zwischen Schwungmasse und Arbeitsmaschine statt, d.h. die Schwungmasse gibt Energie an die Arbeitsmaschine ab, so dass schließlich Schwungmasse 4.4 und Welle 4.1 drehzahlsynchron mit ω₄₂ rotieren - wobei ohne weitere Maßnahmen ω₄₂<ω₄₁ gilt. Motor 4 arbeitet jetzt als berührungslose Kupplung. Das Stillsetzen erfolgt umgekehrt zum Hochlauf. D.h. zuerst wird Motor 4 so bestromt, dass sein elektrisch erzeugtes Drehmoment eine Differenzdrehzahl zwischen 4.4 und 4.1 derart anstrebt, dass 4.1 durch die Wirkung dieses Drehmomentes bis auf Stillstand heruntergebremst wird. Bei verlustarmen Arbeitsmaschinen wird dabei umgekehrt die Drehzahl der Schwungmasse wieder erhöht. Man kann sinnbildlich auch sagen, dass beim Hochlauf der Arbeitsmaschine die Schwungmasse 4.4 und die Welle 4.1 einander "anziehen", während sie sich beim Stillsetzen der Arbeitsmaschine voneinder "abstoßen". Wenn die Arbeitsmaschine auf Stillstand heruntergebremst ist, fällt die Haltebremse zum Festbremsen der Arbeitsmaschine wieder ein. Nach dem Stillsetzen der Arbeitsmaschine kann 4.4 natürlich auslaufen oder über Motor 4 mit entsprechend geringer Rückspeiseleistung stillgesetzt werden.
Grundsätzlich besteht durch die Verwendung des Motors 4 als Kupplung mittels dieses Motors und oben genanntem Stellglied auch die Möglichkeit, die von der Arbeitsmaschine und der Schwungmasse beim Bremsen abgegebene Energie nicht über Bremswiderstände in Verlustwärme umzusetzen, sondern sie in der Weise eines Generators , d.h. als Nutzbremsung, in ein elektrisches Versorgungsnetz und/oder auf Kondensatoren und/oder andere Energiespeicherarten zurückzuspeisen.
Bei der Auslegung der Bremse 4.5 ist noch zu beachten, dass sie zwar eine Haltebremse ist, dabei aber ein so großes Haltemoment besitzen muß, dass sie den Stillstand der Arbeitsmaschine gegen die während des Hochlaufes und Wiederstillsetz-Prozesses von 4.3 und 4.4 wirkenden Beschleunigungs- und Verzögerungsmomente gewährleistet. Dem Symbol M kommt dieselbe Bedeutung zu wie in Figur 1.

In Figur 4 ist eine Anordnung dargestellt, die zunächst einen Webmaschinenantrieb 5, bestehend aus dem Stator 5.1 und dem Rotor 5.2, umfaßt, welcher über die Kupplung 5.3 fest mit der Hauptantriebswelle 5.7 einer Webmaschine verbunden ist. Auf der Hauptantriebswelle sind ferner die Zahnräder 5.5 und 5.8 fest montiert, welche wiederum mit den Zahnrädern 5.6 bzw. 5.9 im Eingriff stehen. 5.5 und 5.6 bzw. 5.8 und 5.9 repräsentieren so die linke bzw. die rechte Getriebeseite der Webmaschine.
Ebenfalls fest montiert auf der Hauptantriebswelle 5,7 ist die zusätzliche Schwungmasse 5.4, welche vornehmlich der Kompensation der Drehzahlschwankungen des Antriebs der Webmaschine dient.
Weiterhin ist die Hauptantriebswelle über die Kupplung 5.10 fest mit einer Welle 5.11 verbunden, welche wiederum eine elektrisch als Rotor oder Stator eines Motors fungierende Komponente 5.12 in fester Verbindung trägt. Entsprechend fungiert die Komponente 5.13 dann als Stator oder Rotor, so dass 5.12 und 5.13 zusammen einen Motor 5A ergeben. Dieser Motor ist für Stillstandsbetrieb geeignet und wird in Verbindung mit einem entsprechenden Stellglied derart betrieben, dass das Drehmoment und/oder die mechanische Winkelgeschwindigkeit zwischen Stator und Rotor gesteuert bzw. geregelt werden können.
Auf der Komponente 5.13 sind die Schwungmasse 5.14 und ein Zahnrad 5.15 fest montiert, wobei das Zahnrad 5.15 wiederum mit dem Zahnrad 5.16 im Eingriff steht. 5.15 und 5.16 bilden eine Getriebestufe der Fachbildemaschine; das Zahnrad 5.16 ist fest auf der Antriebswelle 5.17 der Fachbildemaschine montiert.

Eine Bremse 5.18 erfüllt im Normalfall die Funktion einer Haltebremse für die Welle 5.11 und damit für 5.7 und 5.2; die Bremse 5.19 erfüllt im Normalfall die Funktion einer Haltebremse für 5.17.
Dem Symbol M kommt dieselbe Bedeutung zu wie in Figur 1.
Es sei darauf hingewiesen, dass die Komponenten 5.11 und 5.12 konstruktiv und funktional zu einer Komponente verschmelzen können, d.h. genau wie der Rotor 5.2 über 5.3 ist dann auch der Rotor bzw. Stator des mit 5.12 und 5.13 dargestellten Motors 5A über 5.10 direkt mit der Hauptantriebswelle 5.7 gekoppelt.
Beim Start der Anordnung gemäß Figur 4 wird zunächst der aus 5.12 und 5.13 bestehende Motor, welcher als Antrieb der Fachbildemaschine zugeordnet ist, bestromt, während die Bremse 5.19 öffnet. Da Bremse 5.18 geschlossen bleibt, beginnt 5.13 um 5.12 zu rotieren, wobei gleichzeitig mit 5.13 auch die Schwungscheibe 5.14 sowie Zahnrad 5.15 in Rotation versetzt werden. Damit drehen sich auch Zahnrad 5.16 und die Antriebswelle 5.17 der Fachbildemaschine. Über den aus 5.12 und 5.13 gebildeten Motor 5A wird so die Fachbildemaschine auf eine Drehzahl ω_{FBM} (sie sei bezogen auf Zahnrad 5.15) beschleunigt, die vorzugsweise etwas oberhalb der später für Hauptantriebswelle 5.7 gewünschten Betriebsdrehzahl ω_{Betr} liegt. Ist ω_{FBM} erreicht, wird, während die Bremse 5.18 öffnet, der aus 5.12 und 5.13 bestehende Motor so bestromt, dass über das von ihm elektrisch erzeugte Drehmoment eine Differenz-Winkelgeschwindigkeit von "0rads⁻¹ zwischen Rotor und Stator angestrebt wird. Im Falle eines Drehstrommotors heißt dies, dass das momentenbildende Drehfeld je nach Motorentyp entweder eine, von der Drehzahl der Fachbildemaschine ausgehend, schnell abnehmende oder von vornherein auf sehr kleine Werte bzw. 0Hz gesetzte Frequenz besitzt. Auf diese Weise erfährt die Hauptantriebswelle 5.7 der Webmaschine ein Beschleunigungsmoment; die Webmaschine läuft hoch, wobei dieser Hochlaufvorgang - entsprechend synchronisiert - vom aus 5.1 und 5.2 gebildeten Motor 5 unterstützt wird.
Da der aus 5.12 und 5.13 gebildete Motor eine Differenz-Winkelgeschwindigkeit von 0rads⁻¹ zwischen Rotor und Stator anstrebt und damit bestrebt ist, als berührungslose Kupplung zwischen Web- und Fachbildemaschine zu wirken, erfolgt parallel zur Beschleunigung der Webmaschine eine Drehzahlverringerung, d.h. eine Verzögerung der Fachbildemaschine. Damit sich beide Maschinen bei der gewünschten Betriebsdrehzahl ω_{Betr} treffen, erfolgte die oben genannte vorzugsweise anfängliche Beschleunigung der Fachbildemaschine auf eine Drehzahl ω_{FBM} > ω_{Betr}. Das Verhältnis von Beschleunigung der Webmaschine und Verzögerung der Fachbildemaschine wird maßgeblich durch das Verhältnis der Massenträgheitsmomente der beiden Maschinen bestimmt; durch die Wahl der zusätzlichen Schwungmassen läßt sich so der Hochlaufvorgang sowie das Verhältnis ω_{FBM} : ω_{Betr} in weiten Grenzen beeinflussen. Kann oder soll ω_{FBM} nicht größer sein als die spätere Betriebsdrehzahl ω_{Betr}, so muß ab Start der Webmaschine zur Kompensation der oben beschriebenen Drehzahlverringerung der Fachbildemaschine dem Gesamtsystem (Web- + Fachbildemaschine inkl. Antriebe und Zusatzmassen) eine entsprechende zusätzliche Energie zugeführt werden. Dies ist erstens während des Startes der Webmaschine durch Motor 5 und/oder Motor 5A, aber zweitens auch noch nach erfolgtem Webmaschinenhochlauf durch Motor 5A möglich, wobei im zweiten Fall Motor 5 dann die Hauptantriebswelle 5.7 der Webmaschine gegen das von 5A erzeugte Rückwirkmoment auf Betriebsdrehzahl hält. Im zweiten Fall ist darüber hinaus zu beachten, dass die Fachbildemaschine auch gegenüber der hochgelaufenen Webmaschine noch im Maschinendrehwinkel soweit vorauseilen muß, dass erst mit Erreichen der Betriebsdrehzahl auch durch die Fachbildemaschine beide Maschinendrehwinkel innerhalb des geforderten Toleranzfensters zusammentreffen.
Indem der aus 5.12 und 5.13 gebildete Motor für eine befristete Zeit so bestromt wird, dass über das elektrisch erzeugte Drehmoment eine Differenz-Winkelgeschwindigkeit von 0rads⁻¹ zwischen Rotor und Stator angestrebt wird, läßt sich im laufenden Betrieb, d.h. auch im Webbetrieb, die über den jeweiligen Drehwinkel definierte Phasenlage zwischen der Hauptantriebswelle der Webmaschine und der Antriebswelle der Fachbildemaschine in beide Richtungen verstellen. Die Ansteuerung bzw. Regelung des Motors erfolgt dabei so, dass mit Erreichen der gewünschten neuen Phasenlage auch zum Kupplungsbetrieb zurückgekehrt worden ist. Während des Verstellvorganges ist - entsprechend synchronisiert - auch der aus 5.1 und 5.2 gebildete Motor 5 zu steuern bzw. zu regeln.
Der Bremsvorgang erfolgt umgekehrt zum Startvorgang. D.h. zuerst wird die Webmaschine durch entsprechende Bestromung der aus 5.1 und 5.2 bzw. 5.12 und 5.13 gebildeten Motore 5,5A auf Stillstand heruntergebremst; bei Erreichen des Stillstandes fällt die Bremse 5.18 ein. Während des Bremsens der Webmaschine steigt - bei verlustarmen Maschinen - die Drehzahl der Fachbildemaschine wieder an (in entsprechender Umkehrung zum oben beschriebenen Startvorgang). Ab Stillstand der Webmaschine wird dann die Fachbildemaschine, von dieser Drehzahl ausgehend, über den aus 5.12 und 5.13 gebildeten Motor heruntergebremst.
Die Motore und die ihnen zugeordneten Stellglieder müssen die von den Arbeitsmaschinen abgegebene Energie entweder über Bremswiderstände in Verlustwärme umsetzen oder aber generatorischen Betrieb, d.h. eine Nutzbremsung zulassen, d.h. vorzugsweise in ein elektrisches Versorgungsnetz und/oder auf Kondensatoren und/oder andere Energiespeicherarten zurückspeisen.
Bei der Auslegung der Bremse 5.18 ist noch zu beachten, dass sie zwar eine Haltebremse ist, dabei aber ein so großes Haltemoment besitzen muß, dass sie den Stillstand der Hauptantriebswelle 5.7 der Webmaschine und aller damit formschlüssig verbundenen Komponenten gegen die während des Hochlaufes und des Wiederstillsetz-Prozesses der Fachbildemaschine wirkenden Beschleunigungs- bzw. Verzögerungsmomente gewährleistet.
Prinzipiell kann die Anordnung gemäß Figur 4 aber auch so betrieben werden, dass die Komponenten 5.12 und 5.13 von Motor 5A sich im laufenden Betrieb gegeneinander drehen, d.h. 5A wirkt nicht als Kupplung, sondern die Winkelgeschwindigkeit zwischen 5.12 und 5.13 entspricht der Summe der Betriebsdrehzahlen von Web- und Fachbildemaschine bzw. ihren getrieblich bedingten Vielfachen.

Figur 5 zeigt eine Anordnung, die sich von der in Figur 4 im wesentlichen dadurch unterscheidet, dass der in Figur 4 aus 5.12 und 5.13 gebildete Motor auf zwei Motore 6,6A aufgeteilt ist. Der eine Motor 6 , aus 6.2 und 6.3 gebildet, ist links vom linken Getriebe der Webmaschine angeordnet. Dieses linke Getriebe wird hierbei durch das fest auf der Hauptantriebswelle 6.7 der Webmaschine montierte Zahnrad 6.8 sowie das mit diesem Zahnrad wiederum im Eingriff stehende Zahnrad 6.9 repräsentiert. Der andere Motor 6A, gebildet aus 6.14 und 6.15, ist rechts vom rechten Getriebe der Webmaschine angeordnet.
Dieses rechte Getriebe wird hierbei durch das fest auf der Hauptantriebswelle 6.7 der Webmaschine montierte Zahnrad 6.10 sowie das mit diesem Zahnrad wiederum im Eingriff stehende Zahnrad 6.11 repräsentiert. Die Kopplung zwischen den Komponenten 6.3 bzw. 6.15 der genannten Motore und der Hauptantriebswelle 6.7 erfolgt dadurch, dass 6.3 zunächst fest verbunden mit der Welle 6.1 ist und 6.15 fest verbunden mit Welle 6.13 ist, während 6.1 über Kupplung 6.6 und 6.13 über Kupplung 6.12 wiederum fest verbunden mit 6.7 sind. Die unter Figur 4 genannte mögliche Verschmelzung von 5.11 und 5.12 zu einer Komponente ist ebenso zwischen 6.1 und 6.3 sowie zwischen 6.13 und 6.15 möglich.

Weiterhin kann die Hauptantriebswelle/Antriebswelle von Web- und/oder Fachbildemaschine generell auch direkt als Rotor oder Stator genutzt werden; die Kupplungen 6.6 und 6.12 würden dann entfallen, ebenso wie 1.4, 2.4, 5.3 und 5.10 in den vorangegangenen Figuren dann entfallen können. Es erscheint aus Wartungsgründen aber vorteilhaft, eine Demontage der elektrischen Antriebseinheiten von der Hauptantriebswelle bzw. Antriebswelle der Web- bzw. Fachbildemaschine zuzulassen.
Die Schwungmasse 6.5 ist mit 6.2, die Schwungmasse 6.16 mit 6.14 fest verbunden.
Die Anordnung gemäß Figur 5 ist insbesondere dann vorteilhaft, wenn der Antrieb der Fachbildemaschine von zwei Stellen aus erfolgen kann. Dabei erfolgt dieser Antrieb vorteilhaft von links und von rechts auf die Antriebswelle 6.19. In Figur 5 ist dementsprechend das Zahnrad 6.4 fest verbunden mit 6.2 und steht wiederum im Eingriff mit Zahnrad 6.20, welches seinerseits fest mit der Antriebswelle 6.19 der Fachbildemaschine fest verbunden ist. Weiterhin ist Zahnrad 6.17 fest verbunden mit 6.14 und steht wiederum im Eingriff mit Zahnrad 6.21, welches seinerseits mit 6.19 fest verbunden ist.
Der Hochlauf, die Betriebsführung und das Wiederstillsetzen der Fachbildemaschine erfolgt so mit beidseitiger Momenteneinleitung bzw. -entnahme. Dazu müssen die linke und die rechte Antriebseinheit entsprechend synchronisiert werden.
Zur Nachführung der Maschinenverluste und zur Unterstützung von Hochlauf und Wiederstillsetzung der Webmaschine wird vorzugsweise wiederum ein Motor gemäß Figur 4, bestehend aus 5.1 und 5.2, eingesetzt, der vorzugsweise über eine Kupplung mit 6.1 fest verbunden ist und entsprechend synchronisiert mit den anderen anderen Antrieben betrieben wird. Dem Symbol M kommt dieselbe Bedeutung zu wie in Figur 1.

Figur 6 zeigt eine Anordnung, die vorzugsweise ebenfalls in der zuletzt für Figur 4 beschriebenen Art betrieben werden kann. Sie besteht aus der Hauptantriebswelle 8.1 einer Webmaschine, auf welcher die Zahnräder 8.2 und 8.4 fest montiert sind, welche wiederum mit den Zahnrädern 8.3 und 8.5 in Eingriff stehen. 8.2 und 8.3 bzw. 8.4 und 8.5 repräsentieren so die linke bzw. die rechte Getriebeseite der Webmaschine. Weiterhin ist 8.1 über die Kupplung 8.6 fest mit der Welle 8.7 verbunden, welche wiederum zwei funktional getrennt voneinander zu betrachtende Komponenten 8.8 und 8.11 in fester Verbindung trägt. Die Komponente 8.8 fungiert elektrisch als Rotor oder Stator eines Motors. Entsprechend fungiert die Komponente 8.9 dann als Stator oder Rotor, so dass 8.8 und 8.9 zusammen einen Motor 8B bilden. Die Komponente 8.9 ist ihrerseits fest mit der Schwungmasse 8.10 verbunden.
Auch die Komponente 8.11 fungiert elektrisch als Rotor oder Stator eines Motors. Entsprechend fungiert die Komponente 8.12 dann als Stator oder Rotor, so dass 8.11 und 8.12 zusammen einen Motor 8 bilden.
Fest verbunden mit 8.12 ist ferner die Komponente 8.16, welche elektrisch als Rotor oder Stator eines Motors fungiert. Entsprechend fungiert die Komponente 8.17 dann als Stator oder Rotor, so dass 8.16 und 8.17 zusammen einen Motor 8A bilden. Die Komponente 8.17 ist ihrerseits fest mit der Schwungmasse 8.18 verbunden.
Ferner mit 8.12 fest verbunden ist das Zahnrad 8.13, welches wiederum mit dem Zahnrad 8.14 im Eingriff steht. 8.13 und 8.14 bilden bzw. repräsentieren eine Getriebestufe der Fachbildemaschine; das Zahnrad 8.14 ist fest auf der Antriebswelle 8.15 der Fachbildemaschine montiert.
Eine Bremse 8.19 erfüllt im Normalfall die Funktion einer Haltebremse für die Welle 8.7 und damit für 8.1; die Bremse 8.20 erfüllt im Normalfall die Funktion einer Haltebremse für 8.12 und damit für 8.13 bis 8.15.
Die Bremse 8.20 kann so ausgeführt sein, dass sie darüber hinaus auch als Haltebremse für 8.17 und damit für 8.18 fungiert.

Dem Symbol M kommt dieselbe Bedeutung zu wie in Figur 1.
Es sei darauf hingewiesen, dass einerseits die Komponenten 8.8 mit 8.7 sowie andererseits die Komponenten 8.11 und 8.7 konstruktiv und funktional so miteinander verschmelzen können, dass der Rotor bzw. Stator des Motors 8B über 8.6 direkt mit der Hauptantriebswelle 8.1 gekoppelt ist und andererseits direkt mit dem Rotor bzw. Stator des Motors 8 gekoppelt ist bzw. mit diesem sogar eine fertigungstechnische Einheit bildet.
Für den Startvorgang der Anordnung gemäß Figur 6 bieten sich mehrere Möglichkeiten an. So können grundsätzlich, entsprechend des zu Figur 3 erläuterten Prinzips, über Motor 8B zuerst die Schwungmasse 8.10 und/oder über Motor 8A die Schwungmasse 8.18 auf jeweils eine benötigte Drehzahl beschleunigt werden, um anschließend ihre kinetische Energie zum Start der Webmaschine (im Fall von 8.10) bzw. zum Start der Fachbildemaschine (im Fall von 8.18) zu nutzen.
Beschrieben sei der folgende Startvorgang: Es erfolgt zunächst ein gleichzeitiger Hochlauf von 8.10 (über Motor 8B) einerseits und - mit Öffnung der Bremse 8.20 - der Fachbildemaschine gemeinsam mit Schwungmasse 8.18 (über Motor 8) andererseits, d.h. Motor 8A fungiert als berührungslose Kupplung. Die Drehrichtung von 8.10 ist entgegengesetzt zu der von Fachbildemaschine und Schwungmasse 8.18. Nach erfolgtem Hochlauf wird die Bremse 8.19 geöffnet und der Motor 8B so bestromt, dass er gemäß Erläuterung zu Figur 3 bestrebt ist, die Differenz der Drehzahlen zwischen 8.7 und 8.10 auf 0rads⁻¹ zu verringern. Auf diese Weise wird 8.7 und damit die Hauptantriebswelle der Webmaschine beschleunigt. Unterstützt wird dieses Hochlaufen der Webmaschine durch eine gleichzeitige Bestromung von Motor 8 derart, dass sein elektrisch erzeugtes Drehmoment eine Drehung der Komponenten 8.11 und 8.12, und damit von Web- und Fachbildemaschine gegeneinander verursacht. D.h. 8.11 und 8.12 "stoßen" sich voneinander ab. Die jeweils für Web- und für Fachbildemaschine wirksamen Beschleunigungen stehen (bei sonst verlust- und kräftefreiem System) im umgekehrten Verhältnis zu ihren Massenträgheitsmomenten. Wirkt der Motor 8A als berührungslose Kupplung, so addiert sich zum Eigen-Massenträgheitsmoment der Fachbildemaschine jenes von 8.18. Im Ergebnis dessen wird die so träge Fachbildemaschine nur noch geringfügig (auf Betriebsdrehzahl) nachbeschleunigt, während gleichzeitig ein schneller Hochlauf der Webmaschine unterstützt wird.
Im laufenden Betrieb kompensiert der Motor 8 die Verlustenergien von Web- und Fachbildemaschine durch ein elektrisch erzeugtes Drehmoment, das die gegensätzlichen Bewegungen von Web- und Fachbildemaschine aufrechterhält. Um das Verhältnis der Beschleunigungen von Web- und Fachbildemaschine - z.B. zur Verstellung der Phasenlage der Maschinenwinkel von Web- und Fachbildemaschine zueinander oder bei Bindungswechsel - variieren zu können, können erstens die elektrisch erzeugten Drehmomente von Motor 8A und/oder 8B entsprechend gesteuert oder geregelt werden oder kann zweitens einer der Motore (8A, 8B) stromlos geschaltet werden. So läßt sich im ersten Fall durch die Erzeugung von Gegenkräften zu Motor 8 sowie im zweiten Fall durch Änderung des wirksamen Massenträgheitsmomentes von Web- oder Fachbildemaschine das Verhältnis der Beschleunigungen (von Web- zu Fachbildemaschine) variieren. Mit Erreichen der gewünschten Phasenlage ist der zwischenzeitlich anders betriebene Motor (8A und/oder 8B) zum Kupplungsbetrieb zurückgekehrt.
Da der Bremsvorgang grundsätzlich in Umkehrung des Startvorganges erfolgen kann, gibt es auch hier mehrere Möglichkeiten. In Umkehrung des ausführlich beschriebenen Starts wird zunächst die Webmaschine und daran anschließend die Fachbildemaschine stillgesetzt. Es ist jedoch auch ein gleichzeitiges Stillsetzen möglich. Hierzu wird Motor 8 so bestromt, dass er mit dem von ihm erzeugten Drehmoment eine Differenzdrehzahl zwischen 8.11 bzw. der Welle 8.1 der Webmaschine einerseits und 8.12 andererseits von Orads⁻¹ anstrebt, d.h. 8.11 und 8.12 "ziehen" einander an. Gleichzeitig werden die Motore 8A und 8B so bestromt, dass sie mit ihrem jeweils erzeugten Drehmoment den Bremsvorgang der Webmaschine (Motor 8B) bzw. der Fachbildemaschine (Motor 8A) unterstützen. D.h. die Motore 8A und 8B wirken jetzt genauso wie Motor 5A in Figur 4, wenn dieser, zuvor im laufenden Betrieb als Kupplung wirkend, die Webmaschine stillsetzt. So wie bei diesem Stillsetzen der Webmaschine in Figur 4 bei verlustarmen Maschinen ein Drehzahlanstieg der Fachbildemaschine erfolgt, so erhöht sich hier - bei verlustarmen Maschinen - beim Stillsetzen der Webmaschine die Drehzahl von 8.10 und beim Stillsetzen der Fachbildemaschine die Drehzahl von 8.18. Bei Stillstand der Webmaschine fällt Bremse 8.19 ein, bei Stillstand der Fachbildemaschine fällt Bremse 8.20 ein. Nach dem Stillsetzen der Webmaschine bzw. der Fachbildemaschine können 8.10 bzw. 8.18 natürlich auslaufen oder über 8A bzw. 8B mit entsprechend geringer Rückspeiseleistung langsam stillgesetzt werden.
Die Motore und die ihnen zugeordneten Stellglieder müssen die von den Arbeitsmaschinen abgegebene Energie entweder über Bremswiderstände in Verlustwärme umsetzen oder aber generatorischen Betrieb, d.h. eine Nutzbremsung zulassen, d.h. vorzugsweise in ein elektrisches Versorgungsnetz und/oder auf Kondensatoren und/oder andere Energiespeicherarten zurückspeisen.
Bei der Auslegung der Bremse 8.20 ist noch zu beachten, dass sie zwar eine Haltebremse ist, dabei aber ein so großes Haltemoment besitzen muß, dass sie den Stillstand der Komponente 8.12 und aller damit formschlüssig verbundenen Komponenten gegen die während des Hochlaufes und des Wiederstillsetz-Prozesses von 8.17 und 8.18 wirkenden Beschleunigungs- bzw. Verzögerungsmomente gewährleistet.
Bei der Auslegung der Bremse 8.19 ist noch zu beachten, dass sie zwar eine Haltebremse ist, dabei aber ein so großes Haltemoment besitzen muß, dass sie den Stillstand der Komponente 8.7 und aller damit formschlüssig verbundenen Komponenten gegen die während des Hochlaufes und des Wiederstillsetz-Prozesses von 8.9 und 8.10 sowie, je nach Betriebsweise, von 8.12 bis 8.16 bzw. von 8.12 bis 8.18 wirkenden Beschleunigungs- bzw. Verzögerungsmomente gewährleistet.
Grundsätzlich sei darauf hingewiesen, dass die Zuordnung von Web- und Fachbildemaschine zum Antriebssystem auch genau umgekehrt sein kann, d.h. 8.1 ist die Antriebswelle der Fachbildemaschine, während 8.15 die Hauptantriebswelle der Webmaschine ist. Die Komponenten 8.2. bis 8.5 würden dann entsprechend mit 8.15 in Verbindung stehen, während die getrieblichen Mittel der Fachbildemaschine mit 8.1 in Verbindung stehen würden.

### ZEICHNUNGS-LEGENDE

- 1: Antriebsmotor
- 1.1: Bremse
- 1.2: Stator
- 1.3: Rotor
- 1.4: Kupplung
- 1.5: Schwungmasse
- 1.6: Zahnrad
- 1.7: Zahnrad
- 1.8: Hauptantriebswelle
- 1.9: Zahnrad
- 1.10: Zahnrad
- 1.11: Schwungmasse
- 2: Antriebsmotor
- 2.1: Bremse
- 2.2: Stator
- 2.3: Rotor
- 2.4: Kupplung
- 2.5: Schwungmasse
- 2.6: Zahnrad
- 2.7: Zahnrad
- 2.8: Antriebswelle
- 3.1: Schwungmasse
- 3.2: Schwungmasse
- 3.3: Welle
- 4: Motor
- 4.1: Welle
- 4.2: Kupplungsteil
- 4.3: Kupplungsteil
- 4.4: Schwungmasse
- 5: Motor (Teilantrieb)
- 5A: Motor (Teilantrieb)
- 5.1: Stator
- 5.2: Stator
- 5.3: Kupplung
- 5.4: Schwungmasse
- 5.5: Zahnrad
- 5.6: Zahnrad
- 5.7: Hauptantriebswelle
- 5.8: Zahnrad
- 5.9: Zahnrad
- 5.10: Kupplung
- 5.11: Welle
- 5.12: Rotor/Stator
- 5.13: Stator/Rotor
- 5.14: Schwungmasse
- 5.15: Zahnrad
- 5.16: Zahnrad
- 5.17: Antriebswelle
- 5.18: Bremse
- 5.19: Bremse
- 6: Motor (Teilantrieb)
- 6A: Motor (Teilantrieb)
- 6.1: Welle
- 6.2: Stator
- 6.3: Rotor
- 6.4: Zahnrad
- 6.5: Schwungmasse
- 6.6: Kupplung
- 6.7: Hauptantriebswelle
- 6.8: Zahnrad
- 6.9: Zahnrad
- 6.10: Zahnrad
- 6.11: Zahnrad
- 6.12: Kupplung
- 6.13: Welle
- 6.14: Rotor
- 6.15: Stator
- 6.16: Schwungmasse
- 6.17: Zahnrad
- 6.18: Bremse
- 6.19: Antriebswelle
- 6.20: Zahnrad
- 6.21: Zahnrad
- 8: Motor (Teilantrieb)
- 8A: Motor (Teilantrieb)
- 8B: Motor (Teilantrieb)
- 8.1: Hauptantriebswell
- 8.2: Zahnrad
- 8.3: Zahnrad
- 8.4: Zahnrad
- 8.5: Zahnrad
- 8.6: Kupplung
- 8.7: Welle
- 8.8: Stator
- 8.9: Rotor
- 8.10: Schwungmasse
- 8.11: Stator
- 8.12: Rotor
- 8.13: Zahnrad
- 8.14: Zahnrad
- 8.15: Antriebswelle
- 8.16: Stator
- 8.17: Rotor
- 8.18: Schwungmasse
- 8.19: Bremse
- 8.20: Bremse

## Patentansprüche

1. Antriebsanordnung für eine Webmaschine und Fachbildemaschine mit Mitteln zur Kompensation von Drehzahlschwankungen des Antriebs der Web- und Fachbildemaschine, wonach
a) die Webmaschine einen direkt oder unter Zwischenschaltung getrieblicher Mittel mit ihrer Hauptantriebswelle verbundenen elektromotorischen Antrieb besitzt, wonach
b) die Fachbildemaschine einen direkt oder unter Zwischenschaltung getrieblicher Mittel mit ihrer Antriebswelle verbundenen elektromotorischen Antrieb besitzt, wonach
c) wenigstens die Webmaschine Mittel zum Bremsen der Hauptantriebswelle besitzt, wonach
d) eine Steuereinrichtung signalübertragend mit dem Web- und dem Fachbildemaschinenantrieb verbunden ist, wonach
e) die Steuereinrichtung Regelmittel besitzt, um wahlweise den jeweils einen vorgenannten Antrieb in Abhängigkeit vom jeweils anderen vorgenannten Antrieb zu betreiben, **dadurch gekennzeichnet,**
**dass** die Kompensationsmittel aus wenigstens einer auf die Hauptantriebswelle (1.8;5.7;6.7;8.1) der Webmaschine wirksam werdenden Teilschwungmasse (1.5,1.11;5.4,5.14;6.5,6.16;8.10,8.18) und aus wenigstens einer auf die Antriebswelle (2.8;5.17;6.19;8.15) der Fachbildemaschine wirksam werdenden Teilschwungmasse (2.5;5.14;6.5;6.16;8.10,8.18) bestehen oder dass getriebliche Mittel vorgesehen sind, die das Massenträgheitsmoment wenigstens einer mit einem elektromotorischen Antrieb (5,5A;6,6A;8,8A,8B) mitrotierenden Schwungmasse der Hauptantriebswelle der Webmaschine auf die Antriebswelle (5.17;6.19;8.15) der Fachbildemaschine wirksam werden lassen,
**dass** der Antrieb der Webmaschine aus mehreren auf die Hauptantriebswelle (5.7;6.7;8.1) wirkenden elektromotorischen Teilantrieben (5A;6,6A;8,8A,8B) besteht,
**dass** der Antrieb der Fachbildemaschine wenigstens einer der auf die Hauptantriebswelle (5.7;6.7;8.1) wirkenden elektromotorischen Teilantriebe (5A;6,6A;8,8A,8B) ist, der zumindest über die getrieblichen Mittel sowie im Fall von (8B) über den als berührungslose Kupplung wirkenden Antrieb (8) mit der Antriebswelle der Fachbildemaschine wirkverbunden ist,
**dass** die Mittel zum Bremsen vorzugsweise in die Teilantriebe integrierte erste Bremsmittel sind, die die Webmaschine und die Fachbildemaschine zum Stillstand bringen,
**dass** ferner zweite Bremsmittel (1.1;4.5;5.18;6.18;8.19) der Hauptantriebswelle der Webmaschine zugeordnet sind, und
**dass** dritte Bremsmittel (2.1;5.19;6.22;8.20) der Antriebswelle der Fachbildemaschine zugeordnet sind, und
**dass** alle elektromotorischen Teilantriebe (1;2,5,5A;6,6A;8,8A,8B) signalübertragend mit der Steuereinrichtung verbunden sind.

2. Antriebsanordnung nach Anspruch 1, **dadurch gekennzeichnet, dass** die Teilschwungmasse (1.5;1.11) jeweils endseitig der Hauptantriebswelle (1.8) der Webmaschine und die Teilschwungmasse (2.5) endseitig des der Antriebswelle (2.8) der Fachbildemaschine zugeordneten Teilantriebs (2) angeordnet ist.

3. Antriebsanordnung nach Anspruch 1, **dadurch gekennzeichnet, dass** die Teilschwungmassen (1.5,1.11;5.4,5.14;6.5,6.16) als rotationssymmetrische Körper homogener Dichte und gleichmäßig masseverteilt auf die Hauptantriebswelle (1.8;5.7;6.7) wirksam sind.

4. Antriebsanordnung nach Anspruch 1, **dadurch gekennzeichnet, dass** die Teilschwungmassen (8.10;8.18) als rotationssymmetrische Körper homogener Dichte und ungleich masseverteilt auf die Hauptantriebswelle (8.1) wirksam sind.

5. Antriebsanordnung nach Anspruch 1, **dadurch gekennzeichnet, dass** das Massenträgheitsmoment wenigstens einer der der Hauptantriebswelle (5.7;6.7;8.1) mitrotierend zugeordneten Teilschwungmasse (5.14;6.5;6.16;8.10;8.18) über die getrieblichen Mittel (5.15, 5.16;6.4,6.20;6.17,6.21;8.13,8.14) auf die Antriebswelle (5.17;6.19;8.15) der Fachbildemaschine übertragbar ist.

6. Antriebsanordnung nach Anspruch 5, **dadurch gekennzeichnet, dass** die getrieblichen Mittel aus einem mit einer ersten rotierenden Komponente (5.13;6.2;6.14;8.11) des elektromotorischen Teilantriebs (5A,6,6A,8) verbundenen Zahnrad (5.15;6.4;6.17;8.13) und aus einem mit der Antriebswelle (5.17;6.19;8.15) der Fachbildemaschine drehfest verbundenen Zahnrad (5.16;6.20,6.21;8.14) besteht, wobei beide Zahnräder (5.15,5.16; 6.4,6.20;6.17,6.21;8.13,8.14) permanent im Eingriff stehen.

7. Antriebsanordnung nach Anspruch 5, **dadurch gekennzeichnet, dass** die getrieblichen Mittel eine stufenlos oder gestuft veränderbare Übersetzung besitzen.

8. Antriebsanordnung nach Anspruch 1, **dadurch gekennzeichnet, dass** die der Hauptantriebswelle (1.8;5.7;6.7,8.1) der Webmaschine und die der Antriebswelle (2.8;5.17;6.19;8.15) der Fachbildemaschine jeweils zugeordnete zweite oder dritte Bremse (1.1;2.1;5.18;5.19;6.18;6.22;8.19;8.20) eine maschinenfest angeordnete Haltebremse ist.

9. Antriebsanordnung nach Anspruch 1, **dadurch gekennzeichnet, dass** die ersten Bremsmittel die elektromotorischen Teilantriebe selbst sind, die beim Bremsvorgang generatorisch arbeiten.

10. Antriebsanordnung nach Anspruch 1, **dadurch gekennzeichnet, dass** die wirksam werdenden Teilschwungmassen wenigstens beim Abbremsen von den Wellen entkoppelbar sind.

11. Antriebsanordnung nach Anspruch 1, **dadurch gekennzeichnet, dass** die Teilantriebe jederzeit gezielt steuer- und regelbare Relativbewegungen und gezielt steuer- und regelbare Drehmomente zwischen der jeweiligen Schwungmasse und der zugeordneten Welle realisieren.

12. Antriebsanordnung nach Anspruch 1, **dadurch gekennzeichnet, dass** die mitrotierenden Schwungmassen über Mittel zur Änderung von Größe und/oder Verlauf ihres Massenträgheitsmoments verfügen.

13. Antriebsanordnung nach Anspruch 1, **dadurch gekennzeichnet, dass** das Wirksamwerden wenigstens einer der mitrotierenden Schwungmassen auf die Hauptantriebswelle der Webmaschine über Zwischenschaltung getrieblicher Mittel erfolgt.

14. Antriebsanordnung nach Anspruch 13, **dadurch gekennzeichnet, dass** die getrieblichen Mittel wenigstens ein Ausgleichsgetriebe ausbilden.

15. Antriebsanordnung nach Anspruch 14, **dadurch gekennzeichnet, dass** das Ausgleichsgetriebe eine Übertragungsfunktion beinhaltet, welche die Kopplung zwischen Hauptantriebswelle der Webmaschine und der Schwungmasse bewirkt, wobei die Übertragungsfunktion bei periodischem Verlauf innerhalb dieses Verlaufs punkt- und/oder intervallweise die Aufhebung der Kopplung zwischen Hauptantriebswelle und Schwungmasse beinhaltet.

16. Antriebsanordnung nach Anspruch 1, **dadurch gekennzeichnet, dass** die Zuordnung wenigstens einer der mitrotierenden Schwungmassen zur Antriebswelle der Fachbildemaschine über Zwischenschaltung getrieblicher Mittel erfolg.

17. Antriebsanordnung nach Anspruch 16, **dadurch gekennzeichnet, dass** die getrieblichen Mittel wenigstens ein Ausgleichsgetriebe ausbilden.

18. Antriebsanordnung nach Anspruch 17, **dadurch gekennzeichnet, dass** das Ausgleichsgetriebe eine Übertragungsfunktion beinhaltet, welche die Kopplung zwischen Antriebswelle der Fachbildemaschine und Schwungmasse bewirkt, wobei die Übertragungsfunktion bei periodischem Verlauf innerhalb dieses Verlaufs punkt- und/oder intervallweise die Aufhebung der Kopplung zwischen Hauptantriebswelle und Schwungmasse beinhaltet.

19. Antriebsanordnung nach Anspruch 14 oder 17, **dadurch gekennzeichnet, dass** über das wenigstens eine Ausgleichsgetriebe die mitrotierende(n) Schwungmasse(n) die Drehzahlschwankungen des Antriebs bezüglich der Hauptantriebswelle der Webmaschine bzw. bezüglich der Antriebswelle der Fachbildemaschine vollständig kompensiert.

20. Antriebsanordnung nach Anspruch 12, **dadurch gekennzeichnet, dass** die Mittel signalübertragend mit der Steuereinrichtung verbunden sind, wobei die Mittel vorzugsweise innerhalb von Regelkreisen betrieben werden.

21. Antriebsanordnung nach Anspruch 1, **dadurch gekennzeichnet, dass** die Hauptantriebswelle der Webmaschine der Rotor oder Stator des wenigstens einen Teilantriebes ist.

22. Antriebsanordnung nach Anspruch 1, **dadurch gekennzeichnet, dass** die Antriebswelle der Fachbildemaschine der Rotor oder Stator des Teilantriebes (5A) ist.

23. Antriebsanordnung nach Anspruch 1, **dadurch gekennzeichnet, dass** die Teilantriebe zwei gegeneinander drehbare Komponenten (5.12,5.13;6.2,6.3;6.14,6.15; 8.8,8.9;8.11,8.12;8.16,8.17) umfassen, von denen die eine Komponente (5.13;6.2;6.14;8.12) direkt oder unter Zwischenschaltung getrieblicher Mittel (5.15,5.16;6.4,6.20; 6.17,6.21;8.13,8.14) mit der Antriebswelle (5.17;6.19;8.15) der Fachbildemaschine verbunden ist und die andere Komponente (5.12;6.3;6.15;8.8,8.11) direkt oder unter Zwischenschaltung von Kupplungsmittel (5.10;6.6;6.12;8.6) mit der Hauptantriebswelle (5.7;6.7;8.1) der Webmaschine verbunden ist, wobei die eine Komponente wechselweise der Stator und die jeweils andere Komponente wechselweise der Rotor eines elektromotorischen Antriebs (5A;6;6A;8,8A,8B) ist.

24. Antriebsanordnung nach Anspruch 23, **dadurch gekennzeichnet, dass** der aus den beiden gegeneinander drehbaren Komponenten gebildete Anrieb die Funktion eines Stillstandsmotors zwischen der Hauptantriebswelle der Webmaschine und der Antriebswelle der Fachbildemaschine erfüllt.

25. Antriebsanordnung nach Anspruch 23, **dadurch gekennzeichnet, dass** der aus den beiden gegeneinander drehbaren Komponenten gebildete Antrieb die Funktion einer berührungslosen, vorzugsweise synchronen Kupplung zwischen der Hauptantriebswelle der Webmaschine und der Antriebswelle Fachbildemaschine erfüllt.

26. Antriebsanordnung nach Anspruch 23, **dadurch gekennzeichnet, dass** der aus den beiden gegeneinander drehbaren Komponenten gebildete Antrieb sowohl für den motorischen als auch generatorischen Betrieb geeignet ist.

27. Antriebsanordnung nach Anspruch 23, **dadurch gekennzeichnet, dass** der aus den beiden gegeneinander drehbaren Komponenten gebildete Antrieb im laufenden Betrieb eine Verstellung der Phasenlage zwischen der Hauptantriebswelle der Webmaschine und der Antriebswelle der Fachbildemaschine zulässt.

28. Antriebsanordnung nach Anspruch 26, **dadurch gekennzeichnet, dass** der Antrieb im Bremsbetrieb der Web- und Fachbildemaschine generatorisch betreibbar ist.

29. Antriebsanordnung nach Anspruch 23, **dadurch gekennzeichnet, dass** die zwei gegeneinander drehbaren Komponenten wenigstens einen an einem ersten freien Ende der Hauptantriebswelle (5.7;6.7) der Webmaschine angeordneten elektromotorischen Teilantrieb (5A;6;6A) ausbilden.

30. Antriebsanordnung nach Anspruch 29, **dadurch gekennzeichnet, dass** zusätzlich auf ein zweites freies Ende der Hauptantriebswelle (5.7;6.7) der Webmaschine ein weiterer elektromotorischer Teilantrieb (5) koppelbar ist.

31. Antriebsanordnung nach Anspruch 30, **dadurch gekennzeichnet, dass** der weitere Teilantrieb (5) einen Stator (5.1) und einen Rotor (5.2) umfasst, wobei der Rotor (5.2) über Kupplungsmittel (5.3) mit der Hauptantriebswelle (5.7;6.7) verbunden ist.

32. Antriebsanordnung nach Anspruch 29, **dadurch gekennzeichnet, dass** die Antriebswelle (5.17) der Fachbildemaschine über die getrieblichen Mittel (5.15;5.16) mit dem Teilantrieb (5A) der Webmaschine wirkverbunden ist.

33. Antriebsanordnung nach Anspruch 29, **dadurch gekennzeichnet, dass** die Antriebswelle (6.19) der Fachbildemaschine über die getrieblichen Mittel (6.4;6.20) mit dem Teilantrieb (6) der Webmaschine wirkverbunden ist.

34. Antriebsanordnung nach Anspruch 29, **dadurch gekennzeichnet, dass** die Antriebswelle (6.19) der Fachbildemaschine über die getrieblichen Mittel (6.4;6.20;6.17;6.21) mit den Teilantrieben (6,6A) der Webmaschine wirkverbunden ist.

35. Antriebsanordnung nach Anspruch 23, **dadurch gekennzeichnet, dass** wenigstens zwei erste und zwei zweite gegeneinander drehbare Komponenten mehrere an einem freien Ende der Hauptantriebswelle (8.1) der Webmaschine angeordnete elektromotorische Teilantriebe (8,8A,8B) ausbilden.

36. Antriebsanordnung nach Anspruch 35, **dadurch gekennzeichnet, dass** der Teilantrieb (8) aus einer mit der Welle (8.7) fest verbundenen Komponente (8.11) und aus einer Komponente (8.12) besteht, dass der Teilantrieb (8A) aus einer mit der Komponente (8.12) des Teilantriebs (8) fest verbundenen Komponente (8.17) besteht und dass der Teilantrieb (8B) aus einer weiteren mit der Welle (8.7) fest verbundenen Komponente (8.8) und aus einer eine zweite Schwungmasse (8.10) tragenden Komponente (8.9) besteht.

37. Antriebsanordnung nach Anspruch 35, **dadurch gekennzeichnet, dass** der Teilantrieb (8) über die getrieblichen Mittel (8.13, 8.14) mit der Antriebswelle (8.15) der Fachbildemaschine wirkverbunden ist.

38. Antriebsanordnung nach Anspruch 35, **dadurch gekennzeichnet, dass** die Komponenten (8.8,8.9;8.11,8.12;8.16,8.17) wechselweise als Stator oder Rotor der Teilantriebe (8,8A,8B) fungieren.

39. Antriebsanordnung nach Anspruch 23, **dadurch gekennzeichnet, dass** die Hauptantriebswelle der Webmaschine der Rotor oder Stator des wenigstens einen Teilantriebes ist.

## Claims

1. A drive arrangement for a weaving loom and shedding machine having means for compensating for variations in the revolution speed of the drive of the weaving loom and shedding machine, wherein
a) the weaving loom has an electric motor drive which is connected to its main drive shaft directly or with the interposition of gear means,
b) the shedding machine has an electric motor drive which is connected to its drive shaft directly or with the interposition of gear means,
c) at least the weaving loom has means for braking the main drive shaft,
d) a control device is connected to the drive of the weaving loom and the drive of the shedding machine in a signal-transmitting manner,
e) the control device has regulating means for selectively operating the one said drive in dependence on the respective other said drive, **characterised in that**
the compensation means consist of at least one partial flywheel mass (1.5, 1.11; 5.4, 5.14; 6.5, 6.16; 8.10, 8.18) that becomes effective on the main drive shaft (1.8; 5.7; 6.7; 8.1) of the weaving loom and of at least one partial flywheel mass (2.5; 5.14; 6.5; 6.16; 8.10; 8.18) that becomes effective on the drive shaft (2.8; 5.17; 6.19; 8.15) of the shedding machine, or gear means are provided that cause the moment of inertia of at least one flywheel mass of the main drive shaft of the weaving loom, which flywheel mass co-rotates with an electric motor drive (5, 5A; 6, 6A; 8, 8A, 8B), to become effective on the drive shaft (5.17; 6.19; 8.15) of the shedding machine,
the drive of the weaving loom consists of a plurality of electric motor partial drives (5A; 6, 6A; 8, 8A, 8B) acting on the main drive shaft (5.7; 6.7; 8.1),
the drive of the shedding machine is at least one of the electric motor partial drives (5A; 6, 6A; 8, 8A, 8B) acting on the main drive shaft (5.7; 6.7; 8.1), which is operatively connected to the drive shaft of the shedding machine at least *via* the gear means and, in the case of (8B), *via* the drive (8) that acts as a contact-free coupling,
the means for braking are preferably first braking means integrated in the partial drives, which braking means bring the weaving loom and the shedding machine to a standstill, second braking means (1.1; 4.5; 5.18; 6.18; 8.19) are furthermore associated with the main drive shaft of the weaving loom, and
third braking means (2.1; 5.19; 6.22; 8.20) are associated with the drive shaft of the shedding machine, and
all electric motor partial drives (1; 2, 5, 5A; 6, 6A; 8, 8A, 8B) are connected to the control device in a signal-transmitting manner.

2. A drive arrangement according to claim 1, **characterised in that** the partial flywheel mass (1.5; 1.11) is arranged in each case at the end of the main drive shaft (1.8) of the weaving loom, and the partial flywheel mass (2.5) is arranged at the end of the partial drive (2) associated with the drive shaft (2.8) of the shedding machine

3. A drive arrangement according to claim 1, **characterised in that** the partial flywheel masses (1.5, 1.11; 5.4, 5.14; 6.5, 6.16) are effective on the main drive shaft (1.8; 5.7; 6.7) as rotationally symmetrical bodies of homogeneous density and evenly distributed mass.

4. A drive arrangement according to claim 1, **characterised in that** the partial flywheel masses (8.10; 8.18) are effective on the main drive shaft (8.1) as rotationally symmetrical bodies of homogeneous density and unevenly distributed mass.

5. A drive arrangement according to claim 1, **characterised in that** the moment of inertia of at least one of the partial flywheel masses (5.14; 6.5; 6.16; 8.10; 8.18) associated with and co-rotating with the main drive shaft (5.7; 6.7; 8.1) can be transmitted via the gear means (5.15, 5.16; 6.4, 6.20; 6.17, 6.21; 8.13, 8.14) to the drive shaft (5.17; 6.19; 8.15) of the shedding machine.

6. A drive arrangement according to claim 5, **characterised in that** the gear means consist of a gearwheel (5.15; 6.4; 6.17; 8.13) that is connected to a first rotating component (5.13; 6.2; 6.14; 8.11) of the electric motor partial drive (5A, 6, 6A, 8), and of a gearwheel (5.16; 6.20; 6.21; 8.14) that is rigidly connected to the drive shaft (5.17; 6.19; 8.15) of the shedding machine, the two gearwheels (5.15, 5.16; 6.4, 6.20; 6.17, 6.21; 8.13, 8.14) being permanently in engagement.

7. A drive arrangement according to claim 5, **characterised in that** the gear means have a continuously variable or stepwise-variable transmission ratio.

8. A drive arrangement according to claim 1, **characterised in that** the second or third brake (1.1; 2.1; 5.18; 5.19; 6.18; 6.22; 8.19; 8.20) respectively associated with the main drive shaft (1.8, 5.7; 6.7; 8.1) of the weaving loom and with the drive shaft (2.8; 5.17; 6.19; 8.15) of the shedding machine is a stopping brake which is fixed to the machine.

9. A drive arrangement according to claim 1, **characterised in that** the first braking means are the electric motor partial drives themselves, which operate as generators during the braking process.

10. A drive arrangement according to claim 1, **characterised in that** the partial flywheel masses which become effective can be uncoupled from the shafts at least during braking.

11. A drive arrangement according to claim 1, **characterised in that** at all times the partial drives implement relative movements that are specifically controllable by open and closed loop control and torques that are specifically controllable by open and closed loop control, between the relevant flywheel mass and the associated shaft.

12. A drive arrangement according to claim 1, **characterised in that** the co-rotating flywheel masses have means for altering the magnitude and/or path of their moment of inertia.

13. A drive arrangement according to claim 1, **characterised in that** the coming of at least one of the co-rotating flywheel masses into effect on the main drive shaft of the weaving loom takes place *via* the interposition of gear means.

14. A drive arrangement according to claim 13, **characterised in that** the gear means form at least one differential gear.

15. A drive arrangement according to claim 14, **characterised in that** the differential gear includes a transmission function which produces the coupling between main drive shaft of the weaving loom and the flywheel mass, wherein, in the case of periodic operation, the transmission function includes breaking the coupling between main drive shaft and flywheel mass in a point-wise and/or interval-wise manner within that operation.

16. A drive arrangement according to claim 1, **characterised in that** the association of at least one of the co-rotating flywheel masses with the drive shaft of the shedding machine is effected via the interposition of gear means.

17. A drive arrangement according to claim 16, **characterised in that** the gear means form at least one differential gear.

18. A drive arrangement according to claim 17, **characterised in that** the differential gear includes a transmission function which produces the coupling between drive shaft of the shedding machine and flywheel mass, wherein, in the case of periodic operation, the transmission function includes breaking the coupling between main drive shaft and flywheel mass in a point-wise and/or interval-wise manner within that operation.

19. A drive arrangement according to claim 14 or 17, **characterised in that,** by means of the at least one differential gear, the co-rotating flywheel mass(es) completely compensates for the revolution speed variations of the drive with regard to the main drive shaft of the weaving loom and with regard to the drive shaft of the shedding machine.

20. A drive arrangement according to claim 12, **characterised in that** the means are connected to the control device in a signal-transmitting manner, the means preferably being operated within control circuits.

21. A drive arrangement according to claim 1, **characterised in that** the main drive shaft of the weaving loom is the rotor or stator of the at least one partial drive.

22. A drive arrangement according to claim 1, **characterised in that** the drive shaft of the shedding machine is the rotor or stator of the partial drive (5A).

23. A drive arrangement according to claim 1, **characterised in that** the partial drives comprise two components (5.12, 5.13; 6.2, 6.3; 6.14, 6.15; 8.8, 8.9; 8.11, 8.12, 8.16, 8.17) which are rotatable relative to each other, of which one component (5.13; 6.2; 6.14; 8.12) is connected to the drive shaft (5.17; 6.19; 8.15) of the shedding machine directly or with the interposition of gear means (5.15, 5.16; 6.4, 6.20; 6.17, 6.21; 8.13, 8.14) and the other component (5.12; 6.3; 6.15; 8.8, 8.11) is connected to the main drive shaft (5.7; 6.7; 8.1) of the weaving loom directly or with the interposition of coupling means (5.10; 6.6; 6.12; 8.6), the one component alternately being the stator and the respective other component alternately being the rotor of an electric motor drive (5A; 6; 6A; 8, 8A, 8B).

24. A drive arrangement according to claim 23, **characterised in that** the drive formed by the two components which rotate relative to each other fulfils the function of a stop motor between the main drive shaft of the weaving loom and the drive shaft of the shedding machine.

25. A drive arrangement according to claim 23, **characterised in that** the drive formed by the two components which are rotatable relative to each other fulfils the function of a contact-free, preferably synchronous, coupling between the main drive shaft of the weaving loom and the drive shaft of the shedding machine.

26. A drive arrangement according to claim 23, **characterised in that** the drive formed by the two components which are rotatable relative to each other is suitable both for motor and for generator operation.

27. A drive arrangement according to claim 23, **characterised in that** the drive formed by the two components which are rotatable relative to each other permits the phase position between the main drive shaft of the weaving loom and the drive shaft of the shedding machine to be adjusted during working operation.

28. A drive arrangement according to claim 26, **characterised in that** the drive is operable as a generator in braking operation of the weaving loom and shedding machine.

29. A drive arrangement according to claim 23, **characterised in that** the two components which are rotatable relative to each other form at least one electric motor partial drive (5A; 6; 6A) arranged at a first free end of the main drive shaft (5.7; 6.7) of the weaving loom.

30. A drive arrangement according to claim 29, **characterised in that**, in addition, a further electric motor partial drive (5) can be coupled to a second free end of the main drive shaft (5.7; 6.7) of the weaving loom.

31. A drive arrangement according to claim 30, **characterised in that** the further partial drive (5) comprises a stator (5.1) and a rotor (5.2), the rotor (5.2) being connected to the main drive shaft (5.7; 6.7) *via* coupling means (5.3).

32. A drive arrangement according to claim 29, **characterised in that** the drive shaft (5.17) of the shedding machine is operatively connected to the partial drive (5A) of the weaving loom *via* the gear means (5.15; 5.16).

33. A drive arrangement according to claim 29, **characterised in that** the drive shaft (6.19) of the shedding machine is operatively connected to the partial drive (6) of the weaving loom *via* the gear means (6.4; 620).

34. A drive arrangement according to claim 29, **characterised in that** the drive shaft (6.19) of the shedding machine is operatively connected to the partial drives (6, 6A) of the weaving loom *via* the gear means (6.4; 6.20; 6.17; 6.21).

35. A drive arrangement according to claim 23, **characterised in that** at least two first and two second components which are rotatable relative to each other form a plurality of electric motor partial drives (8, 8A, 8B) arranged at a free end of the main drive shaft (8.1) of the weaving loom.

36. A drive arrangement according to claim 35, **characterised in that** the partial drive (8) consists of a component (8.11) that is fixedly connected to the shaft (8.7) and of a component (8.12), the partial drive (8A) consists of a component (8.17) that is fixedly connected to the component (8.12) of the partial drive (8), and the partial drive (8B) consists of a further component (8.8) that is fixedly connected to the shaft (8.7) and of a component (8.9) that carries a second flywheel mass (8.10).

37. A drive arrangement according to claim 35, **characterised in that** the partial drive (8) is operatively connected to the drive shaft (8.15) of the shedding machine *via* the gear means (8.13, 8.14).

38. A drive arrangement according to claim 35, **characterised in that** the components (8.8, 8.9; 8.11, 8.12; 8.16, 8.17) alternately function as stator or rotor of the partial drives (8, 8A, 8B).

39. A drive arrangement according to claim 23, **characterised in that** the main drive shaft of the weaving loom is the rotor or stator of the at least one partial drive.

## Revendications

1. Dispositif d'entraînement pour un métier mécanique et une mécanique d'armure avec des moyens destinés à compenser des fluctuations de régime de l'entraînement du métier mécanique et de la mécanique d'armure, d'après quoi
a) le métier mécanique dispose d'un entraînement par moteur électrique relié directement ou en intercalant des moyens d'engrenage à son arbre moteur principal, d'après quoi
b) la mécanique d'armure dispose d'un entraînement par moteur électrique relié directement ou en intercalant des moyens d'engrenage à son arbre moteur, d'après quoi
c) au moins le métier mécanique dispose de moyens destinés au freinage de l'arbre moteur principal, d'après quoi
d) un dispositif de commande est relié à l'entraînement du métier mécanique et à l'entraînement de la mécanique d'armure de manière à transmettre des signaux, d'après quoi
e) le dispositif de commande dispose de moyens de réglage en vue d'actionner au choix le premier entraînement ci-dessus à chaque fois en fonction de l'autre entraînement ci-dessus à chaque fois, **caractérisé en ce que** les moyens de compensation se composent d'au moins une masse centrifuge partielle (1.5, 1.11 ; 5.4, 5.14 ; 6.5, 6.16 ; 8.10, 8.18) entrant en action sur l'arbre moteur principal (1.8 ; 5.7 ; 6.7 ; 8.1) du métier mécanique et d'au moins une masse centrifuge partielle (2.5 ; 5.14 ; 6.5 ; 6.16 ; 8.10, 8.18) entrant en action sur l'arbre moteur (2.8 ; 5.17 ; 6.19 ; 8.15) de la mécanique d'armure ou **en ce que** des moyens d'engrenage sont prévus qui font entrer en action le moment d'inertie d'au moins une masse centrifuge de l'arbre moteur principal du métier mécanique co-rotative avec un entraînement par moteur électrique (5, 5A ; 6, 6A ; 8, 8A ;8B) sur l'arbre moteur (5.17 ; 6.19 ; 8.15) de la mécanique d'armure,
**en ce que** l'entraînement du métier mécanique se compose de plusieurs entraînements partiels par moteur électrique (5A ; 6, 6A ; 8, 8A, 8B) agissant sur l'arbre moteur principal (5.7 ; 6.7 ; 8.1),
**en ce que** l'entraînement de la mécanique d'armure est au moins un des entraînements partiels par moteur électrique (5A ; 6, 6A ; 8, 8A, 8B) agissant sur l'arbre moteur principal (5.7 ; 6.7 ; 8.1) qui est pour le moins en liaison active avec l'arbre moteur de la mécanique d'armure via les moyens d'engrenage, ainsi que dans le cas de (8B), via l'entraînement (8) agissant sous forme d'accouplement sans contact,
**en ce que** les moyens destinés au freinage sont de préférence des premiers moyens de freinage intégrés dans les entraînements partiels qui arrêtent le métier mécanique et la mécanique d'armure,
**en ce que** des deuxièmes moyens de freinage (1.1 ; 4.5 ; 5.18 ; 6.18 ; 8.19) sont en outre affectés à l'arbre moteur principal du métier mécanique, et
**en ce que** des troisièmes moyens de freinage (2.1 ; 5.19 ; 6.22 ; 8.20) sont affectés à l'arbre moteur de la mécanique d'armure, et
**en ce que** tous les entraînements partiels par moteur électrique (1 ; 2, 5, 5A ; 6, 6A ; 8, 8A, 8B) sont reliés au dispositif de réglage de manière à transmettre des signaux.

2. Dispositif d'entraînement selon la revendication 1, **caractérisé en ce que** la masse centrifuge partielle (1.5 ; 1.11) est disposée à chaque fois côté extrémité de l'arbre moteur principal (1.8) du métier mécanique et la masse centrifuge partielle (2.5) est disposée côté extrémité de l'entraînement partiel (2) affecté à l'arbre moteur (2.8) de la mécanique d'armure.

3. Dispositif d'entraînement selon la revendication 1, **caractérisé en ce que** les masses centrifuges partielles (1.5 ; 1.11 ; 5.4, 5.14 ; 6.5, 6.16) agissent sur l'arbre moteur principal (1.8 ; 5.7 ; 6.7) sous forme de corps à symétrie de révolution de densité homogène et à répartition de masse uniforme.

4. Dispositif d'entraînement selon la revendication 1, **caractérisé en ce que** les masses centrifuges partielles (8.10 ; 8.18) agissent sur l'arbre moteur principal (8.1) sous forme de corps à symétrie de révolution de densité homogène et à répartition de masse inégale.

5. Dispositif d'entraînement selon la revendication 1, **caractérisé en ce que** le moment d'inertie d'au moins une des masses centrifuges partielles (5.14 ; 6.5 ; 6.16 ; 8.10 ; 8.18) affectées de manière co-rotative à l'arbre moteur principal (5.7 ; 6.7 ; 8.1) est transmissible à l'arbre moteur (5.17 ; 6.19 ; 8.15) de la mécanique d'armure via les moyens d'engrenage (5.15, 5.16 ; 6.4, 6.20 ; 6.17, 6.21 ; 8.13, 8.14).

6. Dispositif d'entraînement selon la revendication 5, **caractérisé en ce que** les moyens d'engrenage se composent d'une roue dentée (5.15 ; 6.4 ; 6.17 ; 8.13) reliée à un premier composant rotatif (5.13 ; 6.2 ; 6.14 ; 8.11) de l'entraînement partiel par moteur électrique (5A, 6, 6A, 8) et d'une roue dentée (5.16 ; 6.20 ; 6.21 ; 8.14) reliée de manière fixe en rotation à l'arbre moteur (5.17 ; 6.19 ; 8.15) de la mécanique d'armure, les deux roues dentées (5.15, 5.16 ; 6.4, 6.20 ; 6.17, 6.21 ; 8.13, 8.14) étant en prise en permanence.

7. Dispositif d'entraînement selon la revendication 5, **caractérisé en ce que** les moyens d'engrenage disposent d'une transmission à changement progressif ou par paliers.

8. Dispositif d'entraînement selon la revendication 1, **caractérisé en ce que** le deuxième et le troisième freins (1.1 ; 2.1 ; 5.18 ; 5.19 ; 6.18 ; 6.22 ; 8.19 ; 8.20) affectés respectivement à l'arbre moteur principal (1.8 ; 5.7 ; 6.7 ; 8.1) du métier mécanique et à l'arbre moteur (2.8 ; 5.17 ; 6.19 ; 8.15) de la mécanique d'armure sont un frein de retenue agencé de manière fixe à la machine.

9. Dispositif d'entraînement selon la revendication 1, **caractérisé en ce que** les premiers moyens de freinage sont eux-mêmes les entraînements partiels par moteur électrique qui ont un fonctionnement générateur lors du processus de freinage.

10. Dispositif d'entraînement selon la revendication 1, **caractérisé en ce que** les masses centrifuges partielles entrant en action peuvent être découplées des arbres au moins en cas de freinage.

11. Dispositif d'entraînement selon la revendication 1, **caractérisé en ce que** les entraînements partiels réalisent à tout moment des mouvements relatifs contrôlables et réglables de manière précise et des couples de rotation contrôlables et réglables de manière précise entre la masse centrifuge respective et l'arbre associé.

12. Dispositif d'entraînement selon la revendication 1, **caractérisé en ce que** les masses centrifuges co-rotatives disposent de moyens destinés à la modification de taille et/ou d'évolution de son moment d'inertie.

13. Dispositif d'entraînement selon la revendication 1, **caractérisé en ce que** l'entrée en action d'au moins une des masses centrifuges co-rotatives sur l'arbre moteur principal du métier mécanique s'effectue en intercalant des moyens d'engrenage.

14. Dispositif d'entraînement selon la revendication 13, **caractérisé en ce que** les moyens d'engrenage forment au moins un différentiel.

15. Dispositif d'entraînement selon la revendication 14, **caractérisé en ce que** le différentiel comporte une fonction de transmission, laquelle provoque l'accouplement entre l'arbre moteur principal du métier mécanique et la masse centrifuge, la fonction de transmission impliquant ponctuellement et/ou par intervalles le déblocage de l'accouplement entre l'arbre moteur principal et la masse centrifuge en cas d'évolution périodique au cours de cette évolution.

16. Dispositif d'entraînement selon la revendication 1, **caractérisé en ce que** l'affectation d'au moins une des masses centrifuges co-rotatives à l'arbre moteur de la mécanique d'armure s'effectue en intercalant des moyens d'engrenage.

17. Dispositif d'entraînement selon la revendication 16, **caractérisé en ce que** les moyens d'engrenage forment au moins un différentiel.

18. Dispositif d'entraînement selon la revendication 17, **caractérisé en ce que** le différentiel comporte une fonction de transmission, laquelle provoque l'accouplement entre l'arbre moteur de la mécanique d'armure et la masse centrifuge, la fonction de transmission impliquant ponctuellement et/ou par intervalles le déblocage de l'accouplement entre l'arbre moteur principal et la masse centrifuge en cas d'évolution périodique au cours de cette évolution.

19. Dispositif d'entraînement selon l'une quelconque des revendications 14 ou 17, **caractérisé en ce que** grâce au différentiel au nombre minimum d'un, la(les) masse(s) centrifuge(s) co-rotative(s) compense(nt) intégralement les fluctuations de régime de l'entraînement en ce qui concerne l'arbre moteur principal du métier mécanique ou en ce qui concerne l'arbre moteur de la mécanique d'armure.

20. Dispositif d'entraînement selon la revendication 12, **caractérisé en ce que** les moyens sont reliés au dispositif de commande de manière à transmettre des signaux, les moyens étant actionnés de préférence à l'intérieur de circuits de réglage.

21. Dispositif d'entraînement selon la revendication 1, **caractérisé en ce que** l'arbre moteur principal du métier mécanique est le rotor ou le stator de l'entraînement partiel au nombre minimum d'un.

22. Dispositif d'entraînement selon la revendication 1, **caractérisé en ce que** l'arbre moteur de la mécanique d'armure est le rotor ou le stator de l'entraînement partiel (5A).

23. Dispositif d'entraînement selon la revendication 1, **caractérisé en ce que** les entraînements partiels comprennent deux composants tournant en sens opposé (5.12, 5.13 ; 6.2, 6.3 ; 6.14, 6.15 ; 8.8, 8.9 ; 8.11, 8.12 ; 8.16, 8.17), dont le premier composant (5.13 ; 6.2 ; 6.14 ; 8.12) est relié directement ou en intercalant des moyens d'engrenage (5.15, 5.16 ; 6.4, 6.20 ; 6.17, 6.21 ; 8.13, 8.14) à l'arbre moteur (5.17 ; 6.19 ; 8.15) de la mécanique d'armure et l'autre composant (5.12 ; 6.3 ; 6.15 ; 8.8 ; 8.11) est relié directement ou en intercalant des moyens d'accouplement (5.10 ; 6.6 ; 6.12 ; 8.6) à l'arbre moteur principal (5.7 ; 6.7 ; 8.1) du métier mécanique, le premier composant étant alternativement le stator et l'autre composant respectif étant alternativement le rotor d'un entraînement par moteur électrique (5A ; 6, 6A ; 8, 8A ;8B).

24. Dispositif d'entraînement selon la revendication 23, **caractérisé en ce que** l'entraînement formé par les deux composants tournant en sens opposé remplit la fonction d'un moteur d'arrêt entre l'arbre moteur principal du métier mécanique et l'arbre moteur de la mécanique d'armure.

25. Dispositif d'entraînement selon la revendication 23, **caractérisé en ce que** l'entraînement formé par les deux composants tournant en sens opposé remplit la fonction d'un accouplement sans contact, de préférence synchrone entre l'arbre moteur principal du métier mécanique et l'arbre moteur de la mécanique d'armure.

26. Dispositif d'entraînement selon la revendication 23, **caractérisé en ce que** l'entraînement formé par les deux composants tournant en sens opposé est approprié aussi bien au fonctionnement moteur qu'au fonctionnement générateur.

27. Dispositif d'entraînement selon la revendication 23, **caractérisé en ce que** l'entraînement formé par les deux composants tournant en sens opposé admet en marche un décalage de la position de phase entre l'arbre moteur principal du métier mécanique et l'arbre moteur de la mécanique d'armure.

28. Dispositif d'entraînement selon la revendication 26, **caractérisé en ce que** l'entraînement peut disposer d'un actionnement générateur en cas de fonctionnement du frein du métier mécanique et de la mécanique d'armure.

29. Dispositif d'entraînement selon la revendication 23, **caractérisé en ce que** les deux composants tournant en sens opposé forment au moins un entraînement partiel par moteur électrique (5A ; 6, 6A) disposé au niveau d'une première extrémité libre de l'arbre moteur principal (5.7 ; 6.7) du métier mécanique.

30. Dispositif d'entraînement selon la revendication 29, **caractérisé en ce qu'**en outre, un autre entraînement partiel par moteur électrique (5) peut être accouplé à une seconde extrémité libre de l'arbre moteur principal (5.7 ; 6.7) du métier mécanique.

31. Dispositif d'entraînement selon la revendication 30, **caractérisé en ce que** l'autre entraînement partiel (5) comporte un stator (5.1) et un rotor (5.2), le rotor (5.2) étant relié à l'arbre moteur principal (5.7 ; 6.7) via des moyens d'accouplement (5.3).

32. Dispositif d'entraînement selon la revendication 29, **caractérisé en ce que** l'arbre moteur (5.17) de la mécanique d'armure est en liaison active avec l'entraînement partiel (5A) du métier mécanique via les moyens d'engrenage (5.15 ; 5.16).

33. Dispositif d'entraînement selon la revendication 29, **caractérisé en ce que** l'arbre moteur (6.19) de la mécanique d'armure est en liaison active avec l'entraînement partiel (6) du métier mécanique via les moyens d'engrenage (6.4 ; 6.20).

34. Dispositif d'entraînement selon la revendication 29, **caractérisé en ce que** l'arbre moteur (6.19) de la mécanique d'armure est en liaison active avec les entraînements partiels (6, 6A) du métier mécanique via les moyens d'engrenage (6.4 ; 6.20 ; 6.17 ; 6.21).

35. Dispositif d'entraînement selon la revendication 23, **caractérisé en ce qu'**au moins deux premiers et deux seconds composants tournant en sens opposé forment plusieurs entraînements partiels par moteur électrique (8, 8A, 8B) disposés à une extrémité libre de l'arbre moteur principal (8.1) du métier mécanique.

36. Dispositif d'entraînement selon la revendication 35, **caractérisé en ce que** l'entraînement partiel (8) se compose d'un composant (8.11) relié de manière fixe à l'arbre (8.7) et d'un composant (8.12), **en ce que** l'entraînement partiel (8A) se compose d'un composant (8.17) relié de manière fixe au composant (8.12) de l'entraînement partiel (8) et **en ce que** l'entraînement partiel (8B) se compose d'un autre composant (8.8) relié de manière fixe à l'arbre (8.7) et d'un composant (8.9) portant une seconde masse centrifuge (8.10).

37. Dispositif d'entraînement selon la revendication 35, **caractérisé en ce que** l'entraînement partiel (8) est en liaison active avec l'arbre moteur (8.15) de la mécanique d'armure via les moyens d'engrenage (8.13, 8.14).

38. Dispositif d'entraînement selon la revendication 35, **caractérisé en ce que** les composants (8.8, 8.9 ; 8.11, 8.12 ; 8.16, 8.17) font alternativement fonction de stator ou de rotor des entraînements partiels (8, 8A, 8B).

39. Dispositif d'entraînement selon la revendication 23, **caractérisé en ce que** l'arbre moteur principal du métier mécanique est le rotor ou le stator de l'entraînement partiel au nombre minimum d'un.
